# EUROPÄISCHE PATENTSCHRIFT

(11) **EP 3 339 207 B1**
(45) Veröffentlichungstag und Bekanntmachung des Hinweises auf die Patenterteilung: **23.12.2020**
(21) Anmeldenummer: 18156068.1
(22) Anmeldetag: 24.05.2011
(51) Int. Cl.: B65D 19/38

(54) **TRANSPORTHILFSVORRICHTUNG FÜR PALETTEN**
AUXILIARY TRANSPORT DEVICE FOR PALLETS
DISPOSITIF AUXILIAIRE DE TRANSPORT POUR PALETTES

(30) Priorität: 12.11.2010 DE 102010051236; 05.01.2011 DE 102011008019
(43) Veröffentlichungstag der Anmeldung: 27.06.2018
(62) Teilanmeldung aus: 11728772.2
(73) Patentinhaber: Synergie-Invest GmbH & Co. KG, 58809 Neuenrade (DE)
(72) Erfinder: Maiworm, Frank, 58809 Neuenrade (DE); van Doorn, Glenn, 5513 AR Wintelre (NL); Verstappen, Frans, 5763 AN Milheeze (NL); den Besten, Peter, 5632 NA Eindhoven (NL)
(74) Vertreter: Rätsch, Caroline

(56) Entgegenhaltungen:
- DE-B3-102005 051 347
- FR-A- 1 260 686
- JP-U- S5 572 626
- JP-U- S49 131 651
- JP-U- S50 121 466
- JP-U- S51 109 559
- US-A- 2 926 792
- US-A1- 2005 235 885

## Beschreibung

Die vorliegende Erfindung betrifft eine Transporthilfsvorrichtung, die dazu geeignet ist, den Transport von Gegenständen, die auf Paletten transportiert werden, und die deshalb nachfolgend als Palettengüter bezeichnet werden, zu verbessern.

Es ist bekannt und allgemein üblich, Gegenstände die nicht als Massengüter oder Stückgüter oder dergleichen transportiert werden können, z.B. auf LKWs, in Containern, in Laderäumen von Schiffen und Flugzeugen, auf Paletten zu transportieren. Dabei sollte der Laderaum in Hinblick auf die Transportkosten möglichst gut ausgenutzt werden. In der Praxis kann aber der verfügbare Laderaum, beim Transport von Palettengüter, nicht immer bestmöglich und damit wirtschaftlich genutzt werden.

Der Erfindung liegt die Aufgabe zugrunde, eine Vorrichtung zum wirtschaftlicheren Transport von Palettengütern zur Verfügung zu stellen.

Diese Aufgabe wird erfindungsgemäß durch die Lehre des unabhängigen Anspruchs 1 gelöst. Zu bevorzugende
Weiterbildungen der Erfindung sind Gegenstand der Unteransprüche.

Die Erfindung löst das Problem der mangelhaften Raumausnutzung durch diejenigen Paletten, die nur mit einer vergleichsweise geringen Höhe beladen sind.

Wenn eine solche Palette z.B. auf dem Boden eines Lastwagenaufbaus (üblicherweise auch als Koffer bezeichnet) aufgesetzt wird, kann der über der Palette befindliche Raum nicht weiter für den Transport genutzt werden. Dies ist nur dann möglich, wenn die auf der Palette befindlichen Gegenstände ausnahmsweise derart stabil und so geformt sind, dass man eine zweite Palette unmittelbar auf diesen Gegenständen abstellen kann. In der Regel ist dies aber nicht möglich. Die Ladekapazität des Lastwagenaufbaus kann dann nur unzureichend genutzt werden.

Aus der JP S50 121466 U ist eine Transporthilfsvorrichtung mit einer vier Stützholme umfassenden Stützeinrichtung bekannt, wobei die Stützholme einen L-förmigen Querschnitt mit einem ersten Schenkel und einem zweiten Schenkel aufweisen. Zur Verbindung mit einer ersten Palette weist jeder Stützholm der Stützeinrichtung eine Verbindungseinrichtung auf. Ferner weist jeder Stützholm eine Halteeinrichtung zur Verbindung mit einer zweiten Palette auf, so dass diese in einem vertikalen Abstand zur ersten Palette gehalten ist.

Weitere Transporthilfsvorrichtungen der vorstehend genannten Art sind aus der US 2 926 792 A und der FR 1 260 686 A bekannt. Sie haben gemein, dass die zur Verbindung mit der ersten unteren Palette vorgesehenen Verbindungseinrichtungen der Stützholme sich jeweils auf dem Ladeboden der ersten unteren Palette abstützen.

Aus der JP S55 72626 U ist darüber hinaus eine Transporthilfsvorrichtung mit einer vier Stützholme umfassenden Stützeinrichtung bekannt, deren Verbindungseinrichtungen zur Verbindung der Stützeinrichtung mit einer ersten unteren Palette jeweils in eine Ausnehmung der ersten Palette eingreifen, die zwischen dem Ladeboden und einem Bodenbrett der ersten Palette ausgebildet ist.

Die vorliegende Erfindung stellt eine weitere Transporthilfsvorrichtung zur Verfügung mit der es möglich ist, dem eingangs genannten Problem zu begegnen. Die Transporthilfsvorrichtung weist eine Stützeinrichtung auf, die mit der unteren Palette verbindbar ist. Auf diese Stützeinrichtung kann eine weitere Palette aufgesetzt werden, und wird dort durch eine Halteeinrichtung im Abstand zur ersten Palette gehalten. Die von der Palette ausgeübte Gewichtskraft wird vollständig von der Stützeinrichtung aufgenommen, so dass die Gegenstände die auf der unteren Palette angeordnet sind, nicht durch das Gewicht der oberen Palette belastet werden.

Unter einer Palette ist im Sinne der Erfindung eine Einrichtung zu verstehen, welche insbesondere Gegenstände, welche in der vorliegenden Anmeldung als Palettengut bezeichnet werden, trägt. Dazu weist die Palette zumindest einen Ladeboden auf, auf welchem das Palettengut zum Transport abgelegt wird. Die Palette weist vorzugsweise zumindest eine Aussparung für ein sog. Hubmittel auf, insbesondere für eine Gabel eines Gabelstaplers, einen Hubwagen, Anschlagmittel eines Krans, einer Förderkatze oder lasttragende Einrichtungen eines Hochregallagers.

Gemäß einer bevorzugten Ausführungsform weist die Palette zumindest zwei Aussparungen auf, welche zueinander mit einem vorbestimmten Winkel angeordnet sind, besonders bevorzugt im Winkel von 90°. Gemäß einer bevorzugten Ausführungsform ist der Ladeboden im Wesentlichen rechteckig ausgebildet. An vorbestimmten Positionen des Ladebodens sind vorzugsweise Distanzstücke angeordnet, welche insbesondere dazu dienen, den Ladeboden der Palette vom Boden einer Lagerhalle, eines Regals oder eines Frachtraums eines Transportmittels zu beabstanden. Gemäß einer bevorzugten Ausführungsform ist je ein Distanzstück an drei, vier oder mehr Positionen unterhalb des Ladebodens angeordnet, womit vorteilhaft einem unbeabsichtigten Kippen des Ladebodens begegnet wird. Besonders bevorzugt ist unterhalb jeder Ecke des insbesondere rechteckig ausgebildeten Ladebodens je ein insbesondere prismatisches Distanzstück befestigt. Gemäß einer bevorzugten Ausführungsform begrenzen zwei Distanzstücke eine Aussparung. Gemäß einer bevorzugten Ausführungsform erstreckt sich ein Bodenbrett parallel zum Ladeboden unterhalb eines Distanzstücks, besonders bevorzugt unter mehreren Distanzstücken hindurch. Nachfolgend werden Ladeboden, Distanzstücke und Bodenbretter der Palette auch als Palettenkörper oder Körper der Palette bezeichnet.

Unter einer Stützeinrichtung im Sinne der Erfindung ist eine Einrichtung zu verstehen, welche insbesondere zumindest eine Verbindungseinrichtung und eine Halteeinrichtung mit einem vorbestimmten Abstand zueinander hält. Die Stützeinrichtung weist zumindest einen Stützholm mit erstem und zweitem Ende auf, welcher insbesondere zur Aufnahme einer Kraft dient, insbesondere einer Gewichtskraft, welche beim Transport im Wesentlichen entlang ihrer Längsachse wirkt. Gemäß einer bevorzugten Ausführungsform nimmt der Stützholm eine Querkraft, und/oder ein Biege- und/oder ein Drehmoment auf. Gemäß einer bevorzugten Ausführungsform weist eine Stützeinrichtung zwei oder mehr Stützholme, insbesondere vier Stützholme auf, welche besonders bevorzugt miteinander verbunden sind. Gemäß einer bevorzugten Ausführungsform weist der Stützholm eine Innenfläche auf, welche der ersten Palette beim Transport zugewandt ist.

Gemäß einer bevorzugten Ausführungsform weisen die Bauelemente der erfindungsgemäßen Transporthilfsvorrichtung einen Werkstoff aus einer Gruppe auf, welche Holz, Kunststoff, Metall, Pappe, Stahl, Leichtmetalle, Aluminium, Legierungen mit Aluminium umfasst. Gemäß einer bevorzugten Ausführungsform weist ein Bauelement einen faserverstärkten Kunststoff auf. Als Fasern kommen vorzugsweise solche aus Glas, Kohlenstoff, Mineralfasern, Holzfasern in Frage. Gemäß einer bevorzugten Ausführungsform weist das Bauelement eine Struktur mit Hohlräumen auf, besonders bevorzugt einen ausgehärteten Schaum und/oder Waben. Gemäß einer bevorzugten Ausführungsform ist ein ausgehärteter Schaum und/oder eine Wabenstruktur mit zumindest einer Abdeckung versehen, besonders bevorzugt mit einer dünnwandigen Platte. Besonders bevorzugt ist das Bauelement als sog. Sandwichplatte ausgebildet, bei der eine sich im Wesentlichen in einer Ebene erstreckende Schaumschicht oder Wabenschicht beidseitig mit je einer Abdeckplatte verbunden, insbesondere stoffschlüssig verbunden ist.

Gemäß einer bevorzugten Ausführungsform weist der Stützholm einen Querschnitt auf, dessen Widerstandsmomente um zwei rechtwinklig zueinander angeordnete Biegeachsen in einem vorbestimmten Verhältnis stehen. Damit wird einer ungleichmäßigen zweiachsigen Biegung bei Belastung des Stützholms mit einer Kraft quer zur Längsachse und/oder einem Biegemoment entgegengewirkt. Vorteilhaft ist die Stabilität der derart ausgebildeten Transporthilfsvorrichtung beim Transport verbessert. Vorzugsweise beträgt das Verhältnis der Widerstandsmomente zwischen 2 und 0,5, weiter bevorzugt zwischen 1,5 und 0,75, weiter bevorzugt zwischen 1,1 und 0,9. Erfindungsgemäß ist der Stützholm als L-Träger ausgebildet. Gemäß einer bevorzugten Ausführungsform weist eine Wandung eines Stützholms Ausnehmungen insbesondere zur Gewichtsersparnis auf.

Gemäß einer bevorzugten Ausführungsform weist ein Stützholm eine Bodenplatte auf, welche vorzugsweise mit dem ersten Ende des Stützholms verbunden ist. Besonders bevorzugt ist die Bodenplatte einstückig mit dem Stützholm ausgebildet. Nach einer bevorzugten Ausführungsform ist die Bodenplatte beim Transport unterhalb eines Distanzstücks der ersten Palette angeordnet.

Der Stützholm weist bevorzugt zumindest ein erstes Verbindungselement auf. Dieses dient insbesondere der Verbindung mit einer Halteeinrichtung, vorzugsweise mit einem zweiten Verbindungselement der Halteeinrichtung. Vorteilhaft ist ein erstes Verbindungselement insbesondere als Ausnehmung, Vorsprung, Bohrung, Fenster, Tasche, Schlaufe, Raste, Klinke, Nocken, Gewinde, Reibfläche, Nut, Feder, Zunge, Haken, Öse, Klemmstücke, Bolzen, Stift ausgebildet. Gemäß einer bevorzugten Ausführungsform weist der Stützholm zwei oder mehr erste Verbindungselemente auf. Gemäß einer bevorzugten Ausführungsform weist die Stützeinrichtung, insbesondere deren Stützholm, mehrere erste Verbindungselemente auf, welche beim Transport im Wesentlichen senkrecht übereinander angeordnet sind.

Unter einer Verbindungseinrichtung im Sinne der Erfindung ist eine Einrichtung zu verstehen, welche eine Stützeinrichtung der Transporthilfsvorrichtung mit einer ersten Palette verbindet. Insbesondere überträgt die Verbindungseinrichtung beim Transport eine Kraft und/oder ein Moment zwischen der Stützeinrichtung und der ersten Palette, vorzugsweise mittels Form- und/oder Kraftschluss. Vorteilhaft stellt die Verbindungseinrichtung einen Kraftfluss zwischen der zweiten Palette und einem Hubmittel her. Vorteilhaft überträgt die Verbindungseinrichtung die Gewichtskraft aus der zweiten Palette auf ein Hubmittel, welches zeitgleich mit der Gewichtskraft aus der ersten Palette beaufschlagt ist, etwa beim Transportieren einer Einheit aus erster und zweiter Palette.

Die Verbindungseinrichtung weist vorzugsweise mehrere Verbindungsmittel auf. Vorzugsweise ist jedem Stützholm ein eigenes Verbindungsmittel zugeordnet. Gemäß einer bevorzugten Ausführungsform ist ein Verbindungsmittel insbesondere mit einem Stützholm insbesondere stoffschlüssig verbunden, besonders bevorzugt einstückig ausgebildet. Nach einer bevorzugten Ausführungsform verbindet das Verbindungsmittel den Stützholm mit einem Distanzstück und/oder dem Ladeboden der ersten Palette. Nach einer weiteren bevorzugten Ausführungsform stützt sich das Verbindungsmittel an einem Bodenbrett der Palette, welches sich parallel zum Ladeboden unterhalb eines Distanzstücks der Palette erstreckt, und/oder deren Ladenboden ab.

Nach einer bevorzugten Ausführungsform ist das Verbindungsmittel als Vorsprung ausgebildet, besonders bevorzugt gemeinsam mit einer Ausnehmung im Stützholm. Gemäß einer bevorzugten Ausführungsform erstreckt sich der Vorsprung in den Körper der ersten Palette, besonders bevorzugt in deren Ladeboden und/oder in eines ihrer Distanzstücke. Dieser Vorsprung mit insbesondere prismatischem, rundem Querschnitt erstreckt sich vorzugsweise parallel zur Ebene des Ladebodens. Gemäß einer bevorzugten Ausführungsform dringt der Vorsprung beim Anbringen eines Stützholms an eine erste Palette in deren Ladeboden und/oder eines ihrer Distanzstücke ein. Besonders bevorzugt ist der Vorsprung als Nagel oder Dorn ausgebildet und durch bzw. auf einer der ersten Palette zugewandten Innenfläche eines Stützholms und/oder dessen Bodenplatte angeordnet. Vorteilhaft wird ein solcher Vorsprung beim Anbringen eines Stützholms an einer ersten Palette durch einen Schlag beispielsweise mit einem Hammer in ein Distanzstück und/oder den Ladeboden der ersten Palette versenkt. Vorteilhaft unterstützt auch das Eigengewicht der ersten Palette beim Versenken des Vorsprungs in ein Bodenbrett, Distanzstück und/oder in den Ladeboden, sofern der Vorsprung auf der Bodenplatte eines Stützholms angebracht ist.

Nach einer weiteren bevorzugten Ausführungsform ist ein Verbindungsmittel als Klammer ausgebildet. Diese ist insbesondere vorgesehen, ein Distanzstück, ein Bodenbrett und/oder den Ladeboden der ersten Palette insbesondere formschlüssig und/oder kraftschlüssig zu umgreifen. Die Klammer weist zumindest eine Begrenzungsfläche auf, welche der ersten Palette zugewandt ist und vorzugsweise im Wesentlichen parallel zu einer Innenfläche eines Stützholms ausgerichtet ist. Gemäß einer bevorzugten Ausführungsform ist das als Klammer ausgebildete Verbindungsmittel einstückig mit dem Stützholm verbunden.
Gemäß einer bevorzugten Ausführungsform weist die Klammer zumindest einen starren und einen beweglichen Teil auf. Der bewegliche Teil ist besonders bevorzugt federbelastet oder als Feder ausgebildet. Vorzugsweise weist der starre und/oder der bewegliche Teil der Klammer eine Begrenzungsfläche auf, welche im Wesentlichen parallel zu einer Innenfläche eines Stützholms angeordnet ist. Gemäß einer bevorzugten Ausführungsform weist der bewegliche Teil eine zweite Einsetzhilfe auf, welche besonders bevorzugt als geneigte Fläche ausgebildet ist. Diese geneigte Fläche unterstützt vorteilhaft das Öffnen der Klammer bei deren Annäherung an ein Distanzstück, ein Bodenbrett und/oder den Ladeboden der ersten Palette, indem sie den beweglichen Teil der Klammer von deren unbeweglichen Teil entfernt. Dabei wird die Klammer vorgespannt. Gemäß einer bevorzugten Ausführungsform weist der bewegliche Teil der Klammer eine Raste auf, welche beim Anbringen der Klammer um ein Distanzstück und/oder um einen Teil des Ladebodens greift. Besonders bevorzugt sind beweglicher Teil der Klammer, Raste und zweite Einsetzhilfe einstückig ausgebildet. Nach einer weiteren bevorzugten Ausführungsform weist eine Verbindungseinrichtung sowohl Vorsprung als auch Klammer auf.

Erfindungsgemäß ist ein Verbindungsmittel als plattenförmiges Kraftübertragungsstück ausgebildet. Das Kraftübertragungsstück weist zumindest eine erste und eine zweite Begrenzungsfläche bzw. Begrenzungskante auf, welche sich im Wesentlichen parallel zum Ladeboden einer ersten Palette erstrecken. Gemäß einer bevorzugten Ausführungsform sind die zwei Begrenzungsflächen bzw. Begrenzungskanten unterhalb des Ladebodens angeordnet. Gemäß einer bevorzugten Ausführungsform stützt sich das Kraftübertragungsstück an der Palette an deren Ladenboden ab, besonders bevorzugt mit zumindest einer der Begrenzungsflächen bzw. Begrenzungskanten. Gemäß einer bevorzugten Ausführungsform ist das Kraftübertragungsstück einstückig mit einem Stützholm ausgebildet.

Nach einer weiteren bevorzugten Ausführungsform ist das Verbindungsmittel zum Umgreifen eines Distanzstücks der ersten Palette oder deren Ladeboden ausgebildet. Gemäß einer bevorzugten Ausführungsform umgreift das Verbindungsmittel ein insbesondere prismatisches Distanzstück beim Transport nur teilweise. Besonders bevorzugt bleibt eine der Begrenzungsflächen des insbesondere prismatischen Distanzstücks beim Transport und mit der ersten Palette verbundenen Transporthilfsvorrichtung frei. So ist vorteilhaft das Verbinden von erster Palette und Stützholm möglich, auch wenn der Ladeboden vollständig mit Gütern bedeckt ist. Gemäß einer bevorzugten Ausführungsform ist das Verbindungsmittel zum Umgreifen mit der Bodenplatte des Stützholms verbunden, besonders bevorzugt einstückig mit dessen Bodenplatte ausgebildet. Nach einer weiteren bevorzugten Ausführungsform ist die Verbindungseinrichtung zum Umgreifen mit dem Kraftübertragungsstück und/oder Vorsprung kombiniert.

Unter einer Halteeinrichtung im Sinne der Erfindung ist eine Einrichtung zu verstehen, welche insbesondere zum Abstützen einer zweiten Palette dient. Dabei nimmt die Halteeinrichtung zeitweise insbesondere eine Gewichtskraft aus der zweiten Palette auf und leitet diese Gewichtskraft in die Stützeinrichtung ein. Vorteilhaft nimmt die Halteeinrichtung zumindest zeitweise Querkräfte aus dem Gewicht der zweiten Palette auf und überträgt diese an die Stützeinrichtung. Beim Transport ist die Halteeinrichtung mit der Stützeinrichtung verbunden. Beim Transport weist die Halteeinrichtung einen vorbestimmten Abstand zum ersten Ende der Stützeinrichtung bzw. zur Verbindungseinrichtung auf. Gemäß einer bevorzugten Ausführungsform weist die Transporthilfsvorrichtung zwei oder mehr Halteeinrichtungen auf. Besonders bevorzugt sind beim Transport mehrere Halteeinrichtungen übereinander angeordnet.

Die Halteeinrichtung weist eine oder mehrere Stützkörper auf, bevorzugt ein Stützkörper je Stützholm. Beim Transport stützt sich ein Teil insbesondere ein Distanzstück und/oder ein Bodenbrett der zweiten Palette an dem Stützkörper ab. Der Stützkörper weist zumindest eine beim Transport im Wesentlichen horizontale ausgerichtete Stützfläche auf. Gemäß einer bevorzugten Ausführungsform weist der Stützkörper Ausnehmungen auf, welche der Gewichtsersparnis dienen.

Nach einer bevorzugten Ausführungsform ist ein Stützkörper stoffschlüssig mit dem Stützholm verbunden, besonders bevorzugt einstückig mit dem Stützholm ausgebildet. Gemäß einer bevorzugten Ausführungsform ist dieser Stützkörper mit einem L-förmigen Querschnitt ausgebildet.

Nach einer weiteren bevorzugten Ausführungsform ist ein Stützkörper als Haltemanschette ausgebildet, welche insbesondere den Stützholm zumindest teilweise umgreift. Die Haltemanschette weist zumindest eine beim Transport im Wesentlichen horizontal ausgerichtete Stützfläche auf. Gemäß einer bevorzugten Ausführungsform umgreift die Haltemanschette den Stützholm derart, dass die Haltemanschette eine Führung für einen darin verschiebbaren Stützholm ausbildet, vergleichbar mit einer Schlittenführung einer Werkzeugmaschine. Für diese bevorzugte Ausführungsform weist die Haltemanschette zumindest ein zweites Verbindungselement auf. Dieses dient insbesondere der lösbaren Verbindung mit insbesondere einem ersten Verbindungselement des Stützholms. Das zweite Verbindungselement ist als Gegenstück zu einem ersten Verbindungselement ausgebildet, besonders bevorzugt als Ausnehmung, Vorsprung, Bohrung, Fenster, Tasche, Schlaufe, Raste, Klinke, Nocken, Gewinde, Reibfläche, Nut, Feder, Zunge, Haken, Öse, Klemmstücke, Bolzen, Stift.

Nach einer weiteren bevorzugten Ausführungsform ist der Stützkörper als Tragstück ausgebildet. Das Tragstück weist zumindest eine beim Transport im Wesentlichen horizontal ausgerichtete Stützfläche auf. Das Tragstück ist beim Transport lösbar insbesondere mit einer Innenfläche des Stützholms verbunden. Das Tragstück weist zumindest eine erste und eine dazu im Wesentlichen senkrechte zweite Begrenzungsfläche auf. Die erste Begrenzungsfläche dient als Stützfläche zum Abstützen der zweiten Palette. Die zweite Begrenzungsfläche weist das zumindest eine zweite Verbindungselement entsprechend der vorherigen bevorzugten Ausführungsform auf und liegt insbesondere an der Innenfläche des Stützholms an. Vorteilhaft kann diese bevorzugte Ausführungsform des Haltemittels kostengünstig insbesondere als Pressteil hergestellt werden.

Gemäß einer bevorzugten Ausführungsform weist das Tragstück einen L-förmigen Querschnitt mit erstem und zweitem Schenkel auf. Der erste, beim Transport insbesondere horizontale Schenkel des L-förmigen Querschnitts bildet die Stützfläche. Der zweite, beim Transport insbesondere senkrechte Schenkel des L-förmigen Querschnitts weist das zumindest eine zweite Verbindungselement entsprechend der vorherigen bevorzugten Ausführungsform auf und liegt an der Innenfläche des Stützholms an. Vorteilhaft kann diese bevorzugte Ausführungsform kostengünstig und gewichtssparend insbesondere als Pressteil hergestellt werden.

Nach einer weiteren bevorzugten Ausführungsform erstreckt sich das Tragstück L-förmig entlang verschiedener Innenflächen des L-förmigen Stützholms. Vorteilhaft versteift dieses L-förmige Tragstück den Stützholm. Gemäß einer bevorzugten Ausführungsform weist das L-förmige Tragstück einen L-förmigen Querschnitt wie zuvor beschrieben auf. Vorteilhaft kann diese bevorzugte Ausführungsform des Haltemittels gewichtssparend insbesondere als Pressteil hergestellt werden.

Gemäß einer bevorzugten Ausführungsform weist der Stützholm eine oder mehrere Markierungen auf. Die Markierung ist mit einem vorbestimmten Abstand zum ersten Ende des Stützholms angeordnet. Vorteilhaft dient die Markierung zum Hinweis auf eine vorbestimmte Höhe der Halteeinrichtung bzw. dessen Haltemittels beim Transport, sofern dieses entsprechend der Markierung befestigt wird. Gemäß einer bevorzugten Ausführungsform weist der Stützholm mehrere, insbesondere farbige Markierungen auf. Nach einer bevorzugten Ausführungsform sind diese mehreren, insbesondere verschieden farbigen Markierungen im Wesentlichen übereinander entlang der beim Transport im Wesentlichen senkrechten Längsachse des Stützholms angeordnet. Vorteilhaft erleichtert die Markierung bei gleichzeitiger Verwendung mehrerer Stützholme mit derselben ersten Palette die Höheneinstellung der Haltemittel für insbesondere kippsicheres, horizontales Abstützen der zweiten Palette. Nach einer weiteren bevorzugten Ausführungsform sind diese mehreren insbesondere gleichfarbigen Markierungen mit demselben vorbestimmten Abstand zum ersten Ende des Stützholms angeordnet. Vorteilhaft ist die Erkennbarkeit einer Markierung aus verschiedenen Blickrichtungen verbessert.

Gemäß einer bevorzugten Ausführungsform ist der Transporthilfsvorrichtung eine Hubhilfseinrichtung zugeordnet. Unter einer Hubhilfseinrichtung im Sinne der Erfindung ist eine Einrichtung insbesondere zum Abstützen einer Gewichtskraft aus der zweiten Palette auf einem Hubmittel zu verstehen. Dazu ist die Hubhilfseinrichtung als ein insbesondere metallischer oder faserverstärkter Profilstab ausgebildet, welcher sich unterhalb des Ladebodens durch eine oder mehrere Aussparungen erstreckt. Die Hubhilfseinrichtung ist beim Transport insbesondere unterhalb dem Verbindungsmittel eines Stützholms angeordnet, vorzugsweise unterhalb der Verbindungsmittel zweier Stützholme. Dabei ist die Verbindungseinrichtung als Kraftübertragungsstück und/oder Klammer ausgebildet. Wenn ein Hubmittel in eine Aussparung der ersten Palette eingeführt wird, und in dieser Aussparung kein Verbindungsmittel angeordnet ist, so kommt das Hubmittel unterhalb der Hubhilfseinrichtung zu liegen. Eine Gewichtskraft aus einer zweiten Palette stützt sich so vorteilhaft über Haltemittel, Stützholm, insbesondere als Kraftübertragungsstück oder Klammer ausgebildetes Verbindungsmittel und Hubhilfseinrichtung auf dem Hubmittel ab. Ein Bodenbrett der ersten Palette ist dabei durch diese Gewichtskraft aus einer zweiten Palette vorteilhaft nicht belastet.

Gemäß einer bevorzugten Ausführungsform ist der Transporthilfsvorrichtung eine Traghilfe zugeordnet. Unter einer Traghilfe im Sinne der Erfindung ist eine Einrichtung zu verstehen, welche sich beim Transport insbesondere auf einem oder mehreren Stützkörpern abstützt und mit einer Gewichtskraft aus der zweiten Palette beaufschlagt ist. Gemäß einer bevorzugten Ausführungsform ist die Traghilfe beim Transport durch mehrere Stützkörper verschiedener Stützholme abgestützt, wobei die verschiedenen Stützholme mit derselben ersten Palette verbunden sind. Vorteilhaft kann eine zweite Palette, welche kleiner bemessen ist, als die erste Palette auf der Traghilfe abgestellt werden. Vorteilhaft können zwei zweite Paletten, deren Ladeboden je nur halb so groß ist, wie der Ladeboden der ersten Palette, gemeinsam auf der Traghilfe abgestellt werden. Gemäß einer bevorzugten Ausführungsform weist die Traghilfe zumindest ein drittes Verbindungselement, insbesondere eine Bohrung oder Vorsprung zur Verbindung mit einem Stützkörper auf. Der Stützkörper weist dazu zumindest ein komplementäres viertes Verbindungselement auf. Gemäß einer bevorzugten Ausführungsform weist die Traghilfe zumindest eine Ausnehmung insbesondere zur Gewichtsersparnis auf. Besonders bevorzugt ist die Traghilfe im Wesentlichen als Rahmen ausgebildet.

Eine bevorzugte Ausführungsform der erfindungsgemäßen Transporthilfsvorrichtung weist zumindest einen, vorzugsweise vier, insbesondere faserverstärkte Stützholme mit L-förmigem Querschnitt mit erstem und zweitem Schenkel auf. Die Stützholme erstrecken sich beim Transport entlang einer Senkrechten. Zumindest einer, vorzugsweise beide Schenkel weisen eine Anzahl von Bohrungen (erste Verbindungselemente) auf. Diese Bohrungen sind im Stützholm übereinander und parallel zu dessen Längsachse angeordnet. Vorteilhaft weisen je eine Bohrung des ersten und des zweiten Schenkels denselben vorbestimmten Abstand zum ersten Ende des Stützholms auf. Gemäß einer bevorzugten Ausführungsform weist der faserverstärkte Stützholm einen metallischen Einleger auf, besonders bevorzugt ein profiliertes Stahlblech oder zumindest einen Metallstab. Damit wird vorteilhaft die Tragfähigkeit des Stützholms erhöht.

Die Verbindungsmittel sind als im Wesentlichen plattenförmige Kraftübertragungsstücke ausgebildet.

Die Kraftübertragungsstücke sind mit einem Schenkel je eines Stützholms verbunden, bevorzugt einstückig ausgebildet. Beim Transport sind die plattenförmigen Kraftübertragungsstücke zwischen Bodenbrett und Ladeboden der ersten Palette angeordnet.

Erfindungsgemäß weist das plattenförmige Kraftübertragungsstück einen ersten und einen zweiten Schenkel auf, wobei sich der zweite Schenkel insbesondere rechtwinklig zum ersten Schenkel und im Wesentlichen parallel zum Ladeboden der Palette innerhalb einer ihrer Aussparungen erstreckt. Wenn ein Hubmittel in dieser Aussparung geführt und die erste Palette mit diesem Hubmittel angehoben wird, so hebt das Hubmittel gleichzeitig das Kraftübertragungsstück an. Vorteilhaft ist das Bodenbrett der ersten Palette dabei frei von einer Last aus der zweiten Palette.

Auf den Stützholm ist eine Haltemanschette aus faserverstärktem Kunststoff aufgeschoben. Die Kraftübertragung von Haltemanschette auf den Stützholm erfolgt über Stifte oder Schrauben (zweites Verbindungselement), welche sich beim Transport durch Bohrungen im Stützholm erstrecken. Gemäß einer bevorzugten Ausführungsform sind die Stifte innerhalb der Haltemanschette federbelastet und verschiebbar ausgebildet. Als Stützfläche für die zweite Palette weist die Haltemanschette eine Platte auf. Vorteilhaft ist die Platte mittels einer Strebe gegenüber der Haltemanschette abgestützt. Vorzugsweise ist die insbesondere federbelastete Strebe gegenüber dem Stützelement verschiebbar und weist ein zweites Verbindungselement auf, welches durch die Feder zum Eingriff mit dem Stützholm gedrängt wird.

In Abwandlung der zuvor genannten bevorzugten Ausführungsform der erfindungsgemäßen Transporthilfsvorrichtung sind die Schenkel des Stützholms miteinander gelenkig verbunden. Die gelenkige Verbindung der Schenkel dient insbesondere der erleichterten Verbindung der erfindungsgemäßen Transporthilfsvorrichtung mit einer in den USA gebräuchlichen Palette ohne Aussparungen in Trägern unterhalb des Ladebodens. Im Übrigen entspricht diese bevorzugte Ausführungsform der vorgenannten bevorzugten Ausführungsform.

Nach einer weiteren bevorzugten Ausführungsform der erfindungsgemäßen Transporthilfsvorrichtung ist der Stützholm als Metallprofil, insbesondere aus Stahlblech ausgebildet. Gemäß einer bevorzugten Ausführungsform ist das Metallprofil gekantet oder tiefgezogen und weist zwei zueinander winklige Profilelemente auf. Beide Profilelemente weisen mehrere insbesondere gestanzte Ausnehmungen (erstes Verbindungselement) auf, welche sich in zumindest zwei Reihen entlang der Längsachse des Metallprofils erstrecken. Mit dem Metallprofil ist als Verbindungsmittel ein Kraftübertragungsstück insbesondere stoffschlüssig verbunden. Das Kraftübertragungsstück erstreckt sich beim Transport in eine Aussparung der ersten Palette und ist bevorzugt entsprechend dem Kraftübertragungsstück der zuvor beschriebenen bevorzugten Ausführungsform ausgebildet. Gemäß einer bevorzugten Ausführungsform weist das Metallprofil als zusätzliches Verbindungsmittel einen Dorn auf, welcher beim Verbinden von Transporthilfsvorrichtung und erster Palette insbesondere in eines ihrer Distanzstücke getrieben wird. Die Stützkörper dieser bevorzugten Ausführungsform sind als L-förmige Tragstücke ausgebildet. Vor Belasten der Halteeinrichtung mit der zweiten Palette werden die zweiten Verbindungselemente eines Tragstücks in die Ausnehmungen des Metallprofils eingesetzt. Vorteilhaft bewirkt das Tragstück eine Versteifung des Metallprofils. Gemäß einer bevorzugten Ausführungsform sind die zweiten Verbindungselemente des Tragstücks als Zungen, Laschen oder Haken ausgebildet, welche beim Transport im Wesentlichen nach unten bzw. in Richtung der ersten Palette weisen. Vorteilhaft wirkt die Gewichtskraft der aufgesetzten zweiten Palette einer Trennung von Tragstück und Metallprofil entgegen.

Nach einer bevorzugen Ausführungsform ist die Halteeinrichtung lösbar an dem Stützholm angebracht. Besonders bevorzugt ist die Halteeinrichtung mittels einer Steckverbindung an dem Stützholm angebracht.

Nach einer weiteren bevorzugten Ausführungsform sind Stützholm und Stützkörper insbesondere stoffschlüssig miteinander verbunden. Dabei ist der Stützholm mit vorbestimmter Länge gefertigt. Ebenso ist der Abstand zwischen Stützkörper und Verbindungsmittel vorbestimmt. Gemäß einer bevorzugten Ausführungsform dient das der Erfüllung besonderer Tragfähigkeit, kostengünstiger Herstellung und/oder besonderer Langlebigkeit auch bei strapaziösem Gebrauch.

Sofern zwei bis vier Stützholme der erfindungsgemäßen Transporthilfsvorrichtung mit einer ersten Palette verbunden sind, kann das Einsetzen einer zweiten Palette infolge der Passgenauigkeit der Transporthilfsvorrichtung Schwierigkeiten bereiten. Im Alltag des Transportgewerbes sind aus Gründen der Wirtschaftlichkeit aber kurze Zeiträume für den Umgang mit einem zu transportierenden Gut gefordert. So sollte die erfindungsgemäße Transporthilfsvorrichtung auch einen schnellen Umgang ermöglichen.

Nach einer ersten bevorzugten Ausführungsform ist eine erfindungsgemäße Stützeinrichtung vorteilhaft mit zumindest einer Einfädelhilfe ausgestattet, welche insbesondere dazu dient, das Einsetzen einer zweiten Palette in eine Anzahl von Stützholmen, angeordnet um eine erste Palette, zu erleichtern. Die Einfädelhilfe ist zumindest zeitweise mit zumindest einem Stützholm verbunden, insbesondere aufgesteckt. Die Einfädelhilfe weist zumindest eine, vorzugsweise zwei geneigte Flächen auf. Die geneigte Fläche weist beim Transport gegenüber der Senkrechten einen vorbestimmten Winkel auf. Gemäß einer bevorzugten Ausführungsform beträgt der Winkel der geneigten Fläche gegenüber der Senkrechten 0° und 90°, vorzugsweise zwischen 10° und 80°, weiter bevorzugt zwischen 20° und 70°, weiter bevorzugt zwischen 30° und 60°, besonders bevorzugt zwischen 40° und 50°. Vorteilhaft wirkt die geneigte Fläche, indem sie die zweite Palette in Richtung der Innenfläche des Stützholms drängt, entsprechend eines Trichters. Vorzugsweise sind zumindest zwei Einfädelhilfen beim Einsetzen miteinander verbunden, insbesondere mittels eines Stabilisierungsmittels. Besonders bevorzugt ist das Stabilisierungsmittel als Band, Stab, Gurt, Feder oder Seil ausgebildet und erstreckt sich im Wesentlichen parallel zum Ladeboden zwischen zwei Stützholmen. Vorteilhaft wirken zwei mit den Stützholmen und mit dem Stabilisierungsmittel verbundene Einfädelhilfen einer unerwünschten Verlagerung der Stützholme entgegen. Wenn mit einer ersten Palette vier Stützholme verbunden sind und jeder der Stützholme eine Einfädelhilfe trägt, so sind bevorzugt die Einfädelhilfen mit nur drei Stabilisierungsmitteln entlang dreier Kanten des Ladebodens der ersten Palette verbunden und bilden ein unvollständiges Viereck. Die vierte Kante der ersten Palette bleibt frei. Vorteilhaft ist ein Absenken der zweiten Palette ermöglicht, indem der nicht vorhandene Verbindungsstab entlang der vierten, freien Kante dem Absenken des Hubmittels nicht entgegen steht.

Nach einer weiteren bevorzugten Ausführungsform der Einfädelhilfe weist das zweite Ende eines Stützholms zumindest eine geneigte Fläche auf, wie zum zuvor genannten Ausführungsbeispiel beschrieben. Vorteilhaft wirkt die geneigte Fläche, indem sie die zweite Palette in Richtung der Innenfläche des Stützholms drängt, entsprechend eines Trichters. Gemäß einer bevorzugten Ausführungsform weisen mehrere Stützholme um die erste Palette je Innenfläche eine geneigte Fläche auf. Besonders bevorzugt weist ein L-förmig ausgebildeter Stützholm mit zwei Innenflächen je Innenfläche eine geneigte Fläche auf.

Nach einer weiteren bevorzugten Ausführungsform weisen mehrere mit einer ersten Palette verbundenen Stützholme vorbestimmte und verschiedene Längen bzw. Höhen auf. Ein, vorzugsweise zwei Stützholme überragen die Übrigen. Vorteilhaft wirken die längeren Stützholme als Anschlag, gegen welchen die zweite Palette im Wesentlichen horizontal bewegt wird, bevor sie auf einem Stützkörper abgestellt wird. Gemäß einer bevorzugten Ausführungsform sind dabei zumindest zwei Stützholme miteinander verbunden, besonders bevorzugt mittels eines Spannmittels verstrebt, um einer Relativbewegung eines Stützholms bezüglich der ersten Palette entgegenzuwirken.

Nach einer weiteren bevorzugten Ausführungsform ist zeitweise eine kontrollierte Relativbewegung wenigstens eines Stützholms bezüglich der ersten Palette ermöglicht. Dabei verlagert sich ein bzw. mehrere Stützholme in seinem bzw. ihren oberen Bereichen im Wesentlichen horizontal nach außen. D.h. der obere Bereich zumindest eines Stützholms entfernt sich von der ersten Palette. Nach Einsetzen der zweiten Palette nimmt der Stützholm seine ursprüngliche Position bezüglich zur ersten Palette wieder ein. Dazu ist das Verbindungsmittel insbesondere als Nagel oder Schraube ausgebildet und ermöglicht eine begrenzte horizontale Verschiebung und/oder Drehbewegung des Stützholms gegenüber der ersten Palette.

Nach einer weiteren bevorzugten Ausführungsform ist das Verbindungsmittel als zumindest zweiteilige Klammer ausgebildet, besonders bevorzugt mit beabstandeter Begrenzungsfläche. Vorteilhaft gibt der bewegliche Teil der Klammer unter Kraftbeaufschlagung des Stützholms in begrenztem Umfang nach und lässt ein begrenztes Kippen oder Verlagern des Stützholms zu.

Die Verbindungsmittel sind als Kraftübertragungsstücke ausgebildet. Das Kraftübertragungsstück mit Begrenzungsfläche ist beim Transport und beim Verbinden von Stützholm und erster Palette unterhalb von deren Ladeboden und benachbart zu einem ihrer Distanzstücke angeordnet. Das Kraftübertragungsstück ist mit einem ersten Schenkel des L-förmigen Stützholms verbunden. Die Begrenzungsfläche des Kraftübertragungsstücks weist einen vorbestimmten Abstand zum zweiten Schenkel desselben Stützholms auf. Auch weist die Begrenzungsfläche des Kraftübertragungsstücks nach Anbringen eines Stützholms an der ersten Palette einen vorbestimmten Abstand zu einem Distanzstück, Bodenbrett der ersten Palette und/oder ihrem Ladeboden auf. Gemäß einer bevorzugten Ausführungsform beträgt der vorbestimmte Zuschlag zwischen 1 und 20 mm, besonders bevorzugt zwischen 5 und 15 mm. Gemäß einer bevorzugten Ausführungsform beträgt der Faktor zwischen 1,02 und 1,1. Gemäß einer bevorzugten Ausführungsform stützt sich die untere Begrenzungsfläche des Kraftübertragungsstücks an einem Bodenbrett der ersten Palette ab. Gemäß einer bevorzugten Ausführungsform weist die obere Begrenzungsfläche des Kraftübertragungsstücks gegenüber dem Ladeboden mit einem Winkel zwischen 1° und 15° auf, weiter bevorzugt zwischen 2° und 10°, besonders bevorzugt zwischen 3° und 5°.

Gemäß einer bevorzugten Ausführungsform weist zumindest ein Stützholm eine Klappeinrichtung mit erstem und zweitem Schenkel auf. Diese besondere Klappeinrichtung vereint Stützkörper und deren zweites Verbindungselement. Der erste Schenkel der Klappeinrichtung bildet eine geneigte Fläche wie zuvor beschrieben und ist gelenkig mit dem zweiten Ende des Stützholms verbunden. Der erste Schenkel ist mittels einer Feder zur Einnahme eines vorbestimmten Winkels, wie zuvor beschrieben, gegenüber der Innenfläche des Stützholms verspannt. Vorteilhaft wirkt die Klappeinrichtung infolge ihres Anstellwinkels auf die einzusetzende zweite Palette ähnlich einem Trichter und drängt die zweite Palette während des Einsetzens zwischen zwei Stützholme. Die Klappeinrichtung wird beim Einsetzen senkrecht gestellt und die zweite Palette wird auf den angeformten Stützkörper abgestellt.

Nach einer weiteren bevorzugten Ausführungsform weist die Transporthilfsvorrichtung einen insbesondere prismatischen Steckklotz auf. Dieser Steckklotz wirkt beim Transport insbesondere einer unerwünschten Verlagerung eines Stützholms entgegen. Dazu wird der Steckklotz beim Transport in eine Ausnehmung des Stützholms eingesetzt. Diese Ausnehmung ist im Bereich einer Aussparung der ersten Palette angeordnet. Durch seine Anwesenheit füllt der Steckklotz eine Lücke mit vorbestimmtem Abstand zwischen Verbindungsmittel bzw. Stützholm und der ersten Palette. So liegt der eingesetzte Steckklotz formschlüssig sowohl an Stützholm bzw. Verbindungsmittel und erster Palette an. Dieser Steckklotz ist vorzugsweise keilförmig und/oder mit einem elastischen Werkstoff ausgebildet.

Sofern eine Palette beschädigt oder nicht fachgerecht repariert ist, können einzelne Teil der Palette, insbesondere Abmessungen von Ladeboden, einem Distanzstück und/oder Bodenbrett von Sollmaßen abweichen. Die Transporthilfsvorrichtung sollte diesem Umstand Rechnung tragen.

Nach einer bevorzugten Ausführungsform sind einzelne Abmessungen der Verbindungseinrichtung und/oder Stützeinrichtung der Transporthilfsvorrichtung mit einem vorbestimmten Übermaß hinsichtlich ausgewählter Sollmaße der ersten Palette ausgebildet. Insbesondere ist das vorbestimmte Übermaß hinsichtlich eines Soll-Maßes von Ladeboden, Bodenbrett oder Distanzstück einer Palette. Gemäß einer bevorzugten Ausführungsform beträgt der vorbestimmte Zuschlag insbesondere zur Breite des Distanzstücks zwischen 1 und 20 mm, besonders bevorzugt zwischen 5 und 15 mm. Gemäß einer bevorzugten Ausführungsform beträgt der Faktor zwischen 1,02 und 1,1. Erfindungsgemäß weist ein Stützholm der Transporthilfsvorrichtung einen L-förmigen Querschnitt mit erstem und zweitem Schenkel auf. Ein Kraftübertragungsstück ist mit dem ersten Schenkel verbunden. Eine Begrenzungsfläche des Kraftübertragungsstücks ist im Wesentlichen parallel zum zweiten Schenkel des Stützholms ausgerichtet und von diesem zweiten Schenkel mit einem vorbestimmten Maß beabstandet.

Nach einer weiteren bevorzugten Ausführungsform sind weitere Begrenzungsflächen des Kraftübertragungsstücks im Wesentlichen parallel zum Ladeboden und/oder einem Bodenbrett ausgerichtet. Gemäß einer bevorzugten Ausführungsform beträgt der vorbestimmte Zuschlag zum Soll-Maß der Aussparung der ersten Palette, in welche sich das Kraftübertragungsstück beim Transport erstreckt zwischen 1 und 20 mm, besonders bevorzugt zwischen 5 und 15 mm. Gemäß einer bevorzugten Ausführungsform beträgt der Faktor zwischen 1,02 und 1,1.

Gemäß einer bevorzugten Ausführungsform sind beim Transport die Lücken zwischen Kraftübertragungsstück und Palettenkörper mit einem Steckklotz gefüllt. Dieser Steckklotz ist vorzugsweise keilförmig und/oder aus einem elastischen Werkstoff ausgebildet.

Nach einer weiteren bevorzugten Ausführungsform sind die Verbindungsmittel als Klammer ausgebildet und weisen einen beweglichen, insbesondere federbelasteten Teil mit angeformter Raste auf. Der federbelastete Teil weist einen im wesentlichen plattenförmigen Bereich angrenzend an die Stützeinrichtung und einen von der Stützeinrichtung entfernteren Bereich mit der Raste auf. Die Klammer umgreift insbesondere ein Distanzstück der ersten Palette mit einem Abstand zwischen dem beweglichen Teil und dem Distanzstück. Dabei schnappt die Raste um das Distanzstück und wirkt einer Trennung von Transporthilfsvorrichtung und erster Palette entgegen. Mit insbesondere händischem Betätigen des beweglichen Teils, insbesondere dessen plattenförmigem Bereich, wird die Klammer so weit geöffnet, dass die Raste mit dem Distanzstück nicht mehr wechselwirkt und der Stützholm von der ersten Palette getrennt werden kann.

Nach einer weiteren Ausgestaltung kann bei der Transporthilfsvorrichtung die Stützeinrichtung zwei Stützholme, vorzugsweise vier Stützholme und mindestens eine Stützholmverbindungseinrichtung, vorzugsweise zwei Stützholmverbindungseinrichtungen aufweisen, wobei die Stützholme zur Verbindung mit der Stützholmverbindungseinrichtung ausgebildet sind. Ein Vorteil dieser Ausgestaltung liegt darin, dass die Stabilität gegenüber Rutschvorgängen bei Kurvenfahrten erhöht wird.

Als vorteilhaft hat es sich bei dieser Transporthilfsvorrichtung erwiesen, wenn die Stützholme eine Verbindungsteilaufnahme zur Aufnahme eines Verbindungsteils der Stützholmverbindungseinrichtung aufweisen. Insbesondere kann die Verbindungsteilaufnahme des Stützholmes als eine Öse und das Verbindungsteil der Stützholmverbindungseinrichtung als ein Haken ausgebildet sein. Ein Vorteil dieser Ausgestaltung liegt darin, dass ein schnelle Verbindung ermöglicht wird.

Weiterhin hat es sich bei dieser Transporthilfsvorrichtung als vorteilhaft erwiesen, wenn die Stützholmverbindungseinrichtung als eine Querstange mit zwei Verbindungsteilen ausgebildet ist.

Nach einem weiteren Ausführungsbeispiel kann die Stützholmverbindungseinrichtung an der Unterseite mindestens ein Ladeflächenverbindungselement zur Verbindung mit einer Ladefläche aufweisen. Weiterhin kann das Ladeflächenverbindungselement als ein Vorsprung, vorzugsweise als ein Dorn zur Aufnahme in Aussparungen der Ladefläche, insbesondere zur form- und/oder kraftschlüssigen Aufnahme in Aussparungen der Ladefläche ausgebildet sein. Alternativ und/oder zusätzlich kann das Ladeflächenverbindungselement ein Gummielement zur kraftschlüssigen Verbindung mit der Ladefläche aufweisen. Ein Vorteil dieser Ausgestaltung liegt darin, dass die Stabilität der Verbindung erhöht werden kann.

Nach einem weiteren Ausführungsbeispiel der Transporthilfsvorrichtung ist die Stützholmverbindungseinrichtung als eine Strebe, vorzugsweise als eine im Wesentlichen plattenförmige Strebe ausgebildet, welche sich beim Transport im Wesentlichen in horizontaler Richtung erstreckt. Als vorteilhaft hat es sich bei dieser Transporthilfsvorrichtung erwiesen, wenn die Strebe mindestens eine längsseitige Aussparung an der Unterseite und/oder mindestens eine längsseitige Öffnung aufweist. Insbesondere kann bei dieser Transporthilfsvorrichtung die längsseitige Aussparung und/oder die längsseitige Öffnung derart ausgestaltet und angeordnet sein, dass ein Hubmittel eingeführt werden kann. Als besonders vorteilhaft hat sich bei dieser Transporthilfsvorrichtung erwiesen, wenn eine Oberkante der längsseitigen Aussparung bzw. der längsseitigen Öffnung im Bereich eines Ladebodens einer unteren Palette angeordnet ist. Weiterhin kann die Oberkante der längsseitigen Aussparung eine Schräge aufweisen, die derart ausgestaltet und angeordnet ist, dass das Hubmittel, das in die längsseitige Öffnung bzw. in die längsseitige Aussparung eingeführt wird, die Strebe derart anhebt, dass sich das Verbindungsteil der Strebe von der Verbindungsteilaufnahme des Stützholmes nicht löst. Alternativ und/oder zusätzlich kann eine Unterkante der längsseitigen Öffnung eine Schräge aufweisen, die derart ausgestaltet und angeordnet ist, dass das Hubmittel, das in die längsseitige Öffnung eingeführt wird, die Strebe derart anhebt, dass sich das Verbindungsteil der Strebe von der Verbindungsteilaufnahme des Stützholmes nicht löst.

Nach einem weiteren Ausführungsbeispiel der Transporthilfsvorrichtung kann die Stützholmverbindungseinrichtung als ein Stützkreuz ausgebildet sein. Bevorzugt kann bei dieser Transporthilfsvorrichtung das Stützkreuz mit Befestigungsmitteln, insbesondere mit Schrauben und/oder mit Haken mit den Stützholmen verbunden sein. Besonders bevorzugt weist das Stützkreuz mindestens einen längenverstellbaren Arm auf.

Der Betrieb einer erfindungsgemäßen Transporthilfsvorrichtung wird an Hand einer Euro-Palette beschrieben, ohne dass die Verwendung der Transporthilfsvorrichtung auf diese Paletten begrenzt wäre.

Zunächst wird eine insbesondere rechteckige erste Palette bereitgestellt. Anschließend werden die Stützholme der Transporthilfsvorrichtung mit den Ecken der ersten Palette verbunden. Die Verbindung erfolgt, je nach Ausführungsform des Verbindungsmittels unter Einführen der Kraftübertragungsstücke in Aussparungen der ersten Palette, Umgreifen von Distanzstücken mittels Klammern und/oder Drängen von Vorsprüngen in den Körper der ersten Palette. Die Stützkörper werden mit derselben Höhe gegenüber dem Ladeboden der ersten Palette angeordnet und gegen unerwünschte Verlagerung gesichert. Bei Bedarf kann die Höheneinstellung der Stützkörper schon vor dem Verbinden der Stützholme mit der ersten Palette geschehen. In bevorzugter Ausführungsform werden Einfädelhilfen auf die Stützholme gesetzt. Eine zweite Palette wird mit einem Hubmittel angehoben und über der ersten Palette positioniert. In bevorzugter Ausführungsform wird die zweite Palette dabei gegen zumindest einen, die übrigen Stützholme überragenden Stützholm bewegt, welcher als Anschlag wirkt. Die zweite Palette wird zwischen die Stützholme der Transporthilfsvorrichtung auf die Stützkörper abgesenkt. Das Hubmittel wird entfernt. Nach einer weiteren Ausgestaltung kann die Transporthilfsvorrichtung zusätzliche Stützkörper aufweisen, die ausgestaltet und angeordnet sind, beim Transport weitere Paletten abzustützen. Insbesondere kann der Stützholm eine Anzahl an Stützkörperverbindungselementaufnahmen aufweisen und können die Stützkörper Stützkörperverbindungselemente aufweisen, um die Stützkörper in variablen Höhen an dem Stützholm anbringen zu können.

In besonderer Ausgestaltung der Stützholme werden diese mit Steckklötzen gesichert und/oder mit einem Spannmittel, insbesondere einem Seil, Gurte, Band, Feder oder Stab gegeneinander verspannt. Vorteilhaft wird mittels Verspannen und Einsetzen von Steckklötzen einer unerwünschten Relativbewegung der Paletten und beteiligten Stützholme begegnet.

In besonderer Ausgestaltung werden zwei Hubhilfseinrichtungen in Aussparungen der ersten Palette geführt und befestigt, wobei in den Aussparungen Verbindungsmittel, insbesondere Kraftübertragungsstücke angeordnet sind.

In einer weiteren Ausgestaltung wird eine Stützholmverbindungseinrichtung, die insbesondere als eine im Wesentlichen plattenförmige Strebe ausgebildet sein kann, bereitgestellt, die zwei Stützholme beim Transport, insbesondere im Bereich der unteren Enden der Stützholme verbinden kann.

Des Weiteren kann die Transporthilfsvorrichtung ein Stützungsteil mit mindestens einem Verbindungsteil aufweisen, wobei der Stützholm mindestens eine Aufnahme aufweist, die zur Aufnahme des Verbindungsteils ausgestaltet und angeordnet ist. Insbesondere kann das Stützungsteil eine ungerade Anzahl an Verbindungsteilen, vorzugsweise drei oder fünf Verbindungsteile aufweisen. Ein Vorteil dieser Ausgestaltung liegt darin, dass die Stabilität erhöht werden kann. Die Verbindungsteile können als Stifte oder Schrauben ausgebildet sein.

Nach einem weiteren Ausführungsbeispiel der Transporthilfsvorrichtung kann die Verbindungseinrichtung mindestens eine horizontale Stützfläche aufweisen. In diesem Zusammenhang hat es sich als vorteilhaft erwiesen, wenn die Verbindungseinrichtung zwei horizontale Stützflächen aufweist. Besonders bevorzugt weist die Verbindungseinrichtung eine bogenförmige horizontale Stützfläche auf, die bevorzugt zur Verbindung zweier Enden der zwei horizontalen Stützflächen ausgestaltet und angeordnet ist. Ein Vorteil dieser Ausgestaltungen liegt darin, dass mögliche Belastungen der Stützholme beim Einschieben von Paletten besser vermieden werden können.

Weiterhin kann bei der Transporthilfsvorrichtung die Stützholmverbindungseinrichtunq an beiden Enden jeweils einen Endbereich aufweisen, der zur Anlage an die Innenseiten der Stützholme angepasst ist, wobei der Endbereich vorzugsweise quaderförmig ausgebildet ist, wodurch die Stabilität der Stützholmverbindung erhöht werden kann.

Des Weiteren können die Endbereiche jeweils ein erstes Verbindungsteil, das vorzugsweise an der nach außen gerichteten Stirnfläche der Endbereiches angeordnet ist, und ein zweites Verbindungsteil, das vorzugsweise parallel zur Längsrichtung der Stützholmverbindungseinrichtung angeordnet ist, aufweisen, und können die Stützholme mindestens eine erste Verbindungsteilaufnahme zur Aufnahme des ersten Verbindungsteils und mindestens eine zweite Verbindungsteilaufnahme zur Aufnahme des zweiten Verbindungsteils aufweisen, wodurch die Stabilität der Stützholmverbindung verbessert werden kann.

Außerdem können die erste Verbindungsteilaufnahme als eine erste Aussparung in dem Stützholm, die zweite Verbindungsteilaufnahme als eine zweite Aussparung in dem Stützholm ausgebildet, das erste Verbindungsteil als ein erster formstabiler Streifen zur Durchführung durch die erste Aussparung und das zweite Verbindungsteil als ein zweiter formstabiler Streifen zur Durchführung durch die zweite Aussparung ausgebildet sein. In diesem Zusammenhang hat es sich als vorteilhaft erwiesen, wenn der zweite formstabile Streifen in einem von der Stützholmverbindungseinrichtung beabstandeten Bereich einen Knick oder eine Biegung aufweist.

Weiterhin kann der Stützholm unterseitig eine Bodenplatte aufweisen, die zur Aufnahme der Palette ausgestaltet und angeordnet ist, wodurch die Belastung durch die Paletten besser verteilt werden kann.

Alternativ und/oder zusätzlich kann der Stützholm eine, vorzugsweise eine am Fuße des Stützholmes außenseitig umlaufende, Standunterstützung aufweisen, wodurch vermieden werden kann, dass sich die Belastung durch die Paletten auf die Kanten der Stützholme konzentriert.

Als besonders vorteilhaft hat es sich bei der Transporthilfsvorrichtung erwiesen, wenn mindestens eine der Seitenwände des Stützholmes, vorzugsweise beide Seitenwände des Stützholmes, in ihrem oberen Randbereich aufgeweitet, vorzugsweise nach außen gebogen sind. Ein Vorteil dieser Ausgestaltung liegt darin, dass die Paletten besser auf den Stapel eingeführt werden können.

Bei einem bevorzugten Ausführungsbeispiel weist der Stützholm eine Palettenaufnahme auf, die für ein Einschieben der Paletten ausgestaltet ist, wodurch die Stabilität erhöht werden kann.

Bevorzugt sind die Abmessungen der Stützholme an die Abmessungen einer Europalette oder an die Abmessungen einer US-Palette angepasst.

Weitere Vorteile, Merkmale und Anwendungsmöglichkeiten der vorliegenden Erfindung ergeben sich aus der nachfolgenden Beschreibung in Zusammenhang mit den Figuren. Es zeigen:
- Fig. 1: eine Aufsicht und eine Vorderansicht eines Stützholms (nicht erfindungsgemäß),
- Fig. 2: eine perspektivische Ansicht einer Haltmanschette,
- Fig. 3: eine perspektivische Ansicht eines Stützholms (nicht erfindungsgemäß),
- Fig. 4: eine Vorderansicht und Seitenansicht eines Stützholms (nicht erfindungsgemäß),
- Fig. 5: drei Risse einer Haltmanschette,
- Fig. 6: eine Vorderansicht und eine Aufsicht auf einen Stützholm (nicht erfindungsgemäß),
- Fig. 7: Aufsicht und Vorderansicht eines Stützholms (nicht erfindungsgemäß),
- Fig. 8: Seitenansicht und Vorderansicht eines Stützholms (nicht erfindungsgemäß),
- Fig. 9: Vorderansicht und Seitenansicht eines zu Fig.8 symmetrischen Stützholms (nicht erfindungsgemäß),
- Fig. 10: eine perspektivische Ansicht eines Stützholms mit Haltemanschette und Kraftübertragungsstück (nicht erfindungsgemäß),
- Fig. 11: eine Vorderansicht und Seitenansicht eines Stützholms mit eingesetztem Steckklotz (nicht erfindungsgemäß),
- Fig. 12: eine Hubhilfseinrichtung, unterhalb des Ladebodens einer Palette angeordnet,
- Fig. 13: schematisch eine erste Palette mit Hubhilfseinrichtung, zwei verspannten Stützholmen und aufgesetzter zweiter Palette,
- Fig. 14: eine perspektivische Ansicht einer weiteren Ausführungsform eines Stützholms mit gelenkig verbundenen Schenkeln (nicht erfindungsgemäß),
- Fig. 15: eine Seitenansicht und Aufsicht des Stützholms gemäß Fig. 14 (nicht erfindungsgemäß),
- Fig. 16: eine Traghilfe zum Aufsetzen kleinerer zweiter Paletten,
- Fig. 17: einen in einem Stützholm kulissengeführten Mechanismus mit ersten und zweiten Verbindungselementen,
- Fig. 18: den L-förmigen Querschnitt eines Stützholms mit verschiedenen Einlegern,
- Fig. 19: einen Ausschnitt eines Stützholms mit einem besonderen Verriegelungsmechanismus mit ersten und zweiten Verriegelungselementen,
- Fig. 20: einen Schnitt durch eine bevorzugte Ausführungsform eines Stützholms mit Haltemanschette,
- Fig. 21: einen Schnitt durch einen Stützholm mit zwei Haltemanschetten gemäß einer weiteren bevorzugten Ausführungsform,
- Fig. 22: eine weitere bevorzugte Ausführungsform eines Stützholms mit Tragstück,
- Fig. 23: eine Ausführungsform einer Transporthilfsvorrichtung mit zwei Stützholmen und einer Stützholmverbindungseinrichtung im unverbundenen Zustand (nicht erfindungsgemäß),
- Fig. 24: die Ausführungsform der Transporthilfsvorrichtung aus der Fig. 23 im verbundenen Zustand (nicht erfindungsgemäß),
- Fig. 25: die Ausführungsform der Transporthilfsvorrichtung aus der Fig. 23 mit einem Hubmittel (nicht erfindungsgemäß),
- Fig. 26: die Ausführungsform der Transporthilfsvorrichtung aus der Fig. 23 in einem Zustand, bei dem die Stützholmverbindungseinrichtung mit einer Ladefläche verbunden ist (nicht erfindungsgemäß),
- Fig. 27: eine erste Ausführungsform der Stützholmverbindungseinrichtung (nicht erfindungsgemäß),
- Fig. 28: eine zweite Ausführungsform der Stützholmverbindungseinrichtung (nicht erfindungsgemäß),
- Fig. 29: eine dritte Ausführungsform der Stützholmverbindungseinrichtung (nicht erfindungsgemäß),
- Fig. 30: eine weitere nicht erfindungsgemäße Ausführungsform der Transporthilfsvorrichtung mit einem Stützungsteil,
- Fig. 31: die Ausführungsform der Transporthilfsvorrichtung aus Fig. 30 beim Zusammenbau,
- Fig. 32: eine perspektivische Darstellung einer weiteren bevorzugten Ausführungsform der Transporthilfsvorrichtung,
- Fig. 33: eine Unteransicht der Transporthilfsvorrichtung aus Fig. 32,
- Fig. 34: eine Querschnittsdarstellung der Transporthilfsvorrichtung aus Fig. 32,
- Fig. 35: eine perspektivische Darstellung eines Stützholms der Transporthilfsvorrichtung aus Fig. 32,
- Fig. 36: eine weitere perspektivische Darstellung eines Stützholms der Transporthilfsvorrichtung aus Fig. 32,
- Fig. 37: ein weiteres Ausführungsbeispiel für einen Stützholm mit einer rechtsseitig angeordneten Verbindungseinrichtung,
- Fig. 38: ein dem Ausführungsbeispiel der Fig. 37 entsprechender Stützholm mit einer linksseitig angeordneten Verbindungseinrichtung,
- Fig. 39: ein weiteres Ausführungsbeispiel für einen Stützholm mit einer rechtsseitig angeordneten Verbindungseinrichtung,
- Fig. 40: ein dem Ausführungsbeispiel der Fig. 39 entsprechender Stützholm mit einer linksseitig angeordneten Verbindungseinrichtung,
- Fig. 41: eine Draufsicht auf ein weiteres Ausführungsbeispiel eines Stützholms mit einer rechtsseitig angeordneten Verbindungseinrichtung,
- Fig. 42: eine Draufsicht auf einen dem Ausführungsbeispiel der Fig. 41 entsprechenden Stützholm mit einer linksseitig angeordneten Verbindungseinrichtung,
- Fig. 43: ein weiteres Ausführungsbeispiel für einen Stützholm mit einer rechtsseitig angeordneten Verbindungseinrichtung,
- Fig. 44: ein dem Ausführungsbeispiel der Fig. 43 entsprechender Stützholm mit einer linksseitig angeordneten Verbindungseinrichtung,
- Fig. 45: ein weiteres Ausführungsbeispiel für einen Stützholm mit einer rechtsseitig angeordneten Verbindungseinrichtung,
- Fig. 46: ein dem Ausführungsbeispiel der Fig. 45 entsprechender Stützholm mit einer linksseitig angeordneten Verbindungseinrichtung,
- Fig. 47: eine Draufsicht auf ein weiteres Ausführungsbeispiel eines Stützholms mit einer rechtsseitig angeordneten Verbindungseinrichtung,
- Fig. 48: eine Draufsicht auf einen dem Ausführungsbeispiel der Fig. 47 entsprechenden Stützholm mit einer linksseitig angeordneten Verbindungseinrichtung,
- Fig. 49: eine Vorderansicht eines Stützholmes mit Bodenplatte nach einem weiteren Ausführungsbeispiel,
- Fig. 50: eine Seitenansicht des Stützholmes nach dem Ausführungsbeispiel der Fig. 49,
- Fig. 51: eine Draufsicht auf den Stützholm nach dem Ausführungsbeispiel der Fig. 49,
- Fig. 52: eine perspektivische dreidimensionale Darstellung des Stützholmes nach dem Ausführungsbeispiel der Fig. 49,
- Fig. 53: eine Vorderansicht eines Stützholmes ohne Bodenplatte nach einem weiteren Ausführungsbeispiel,
- Fig. 54: eine Seitenansicht des Stützholmes nach dem Ausführungsbeispiel der Fig. 53,
- Fig. 55: eine Draufsicht auf den Stützholm nach dem Ausführungsbeispiel der Fig. 53,
- Fig. 56: eine perspektivische dreidimensionale Darstellung des Stützholmes nach dem Ausführungsbeispiel der Fig. 53,
- Fig. 57: eine schematische Darstellung der Verbindung zweier Stützholme nach dem Ausführungsbeispiel der Fig. 49 mittels Stützholmverbindungseinrichtung,
- Fig. 58: eine perspektivische dreidimensionale Darstellung der Stützholmverbindungseinrichtung nach dem Ausführungsbeispiel der Fig. 57,
- Fig. 59: eine vergrößerte Darstellung eines Verbindungsteils aus der Fig. 58,
- Fig. 60: eine schematische Darstellung zu einem Verbindungsverfahren eines eine Bodenplatte aufweisenden Stützholmes mit einer Palette (nicht erfindungsgemäß),
- Fig. 61: eine Vorderansicht des Stützholmes nach dem Ausführungsbeispiel der Fig. 60 (nicht erfindungsgemäß),
- Fig. 62: eine Seitenansicht des Stützholmes nach dem Ausführungsbeispiel der Fig. 60 (nicht erfindungsgemäß),
- Fig. 63: eine Draufsicht auf den Stützholm nach dem Ausführungsbeispiel der Fig. 60 (nicht erfindungsgemäß),
- Fig. 64: eine schematische Darstellung zu einem Verbindungsverfahren eines keine Bodenplatte aufweisenden Stützholmes mit einer Palette (nicht erfindungsgemäß),
- Fig. 65: eine Vorderansicht des Stützholmes nach dem Ausführungsbeispiel der Fig. 64 (nicht erfindungsgemäß),
- Fig. 66: eine Seitenansicht des Stützholmes nach dem Ausführungsbeispiel der Fig. 64 (nicht erfindungsgemäß),
- Fig. 67: eine Draufsicht auf den Stützholm nach dem Ausführungsbeispiel der Fig. 64 (nicht erfindungsgemäß),
- Fig. 68: eine Seitenansicht eines eine Bodenplatte aufweisenden Stützholmes mit einer Palette nach einem weiteren Ausführungsbeispiel,
- Fig. 69: eine weitere Seitenansicht des Stützholmes nach dem Ausführungsbeispiel der Fig. 68 ohne Palette,
- Fig. 70: eine Draufsicht auf den Stützholm nach dem Ausführungsbeispiel der Fig. 68 ohne Palette,
- Fig. 71: eine Seitenansicht eines keine Bodenplatte aufweisenden Stützholmes mit einer Palette nach einem weiteren Ausführungsbeispiel,
- Fig. 72: eine weitere Seitenansicht des Stützholmes nach dem Ausführungsbeispiel der Fig. 71 ohne Palette und
- Fig. 73: eine Draufsicht auf den Stützholm nach dem Ausführungsbeispiel der Fig. 71 ohne Palette.

Figur 1 zeigt einen nicht erfindungsgemäßen Stützholm 3 mit angeformtem Verbindungsmittel 4, hier ausgeführt als Kraftübertragungsstück. Der Stützholm 3 ist aus einem faserverstärkten Kunststoff gefertigt. Der Querschnitt des Stützholms 3 ist L-förmig ausgebildet. Das Kraftübertragungsstück 4 ist vorgesehen, beim Verbinden in einer Aussparung der ersten Palette eingeführt zu werden. Der Stützholm 3 weist eine Bodenplatte 12 auf. Weiter weist der Stützholm 3 eine Ausnehmung 11 zum Anschlag eines nicht dargestellten Spannmittels auf, welches der Verbindung mit einem weiteren Stützholm dient. Vorteilhaft kann ein Spanngurt durch diese Ausnehmung 11 geführt werden. Der Stützholm 3 weist weiter mehrere Reihen erster Verbindungselemente 10, 10a auf, hier ausgebildet als Bohrungen. Der Stützholm 3 mit angeformtem Verbindungsmittel 4 ist ausgebildet, ein Distanzstück der ersten Palette zu umgreifen. Dabei ist der Abstand zwischen der Innenfläche 3a des Stützholms 3 und dem senkrechten Schenkel 4a des Verbindungsmittels 4 größer bemessen (Übermaß) als die Breite des Distanzstücks. Vorteilhaft kann diese Ausführungsform der Stützeinrichtung auch ein zu breites Distanzstück aufnehmen. Weiter gestattet das Übermaß eine begrenzte Relativbewegung zwischen erster Palette und Stützholm. So wird insbesondere das Einsetzen der zweiten Palette vereinfacht.

Figur 2 zeigt eine Haltemanschette 16 gemäß einem bevorzugten Ausführungsbeispiel. Die Haltemanschette 16 weist einen Schacht 14 für die nicht dargestellte Stützeinrichtung auf. Die Haltemanschette 16 weist eine angeformte Stützfläche 17 auf, welche zusätzlich durch Strebe 15 gegenüber der Haltemanschette 16 abgestützt ist. Die Haltemanschette 16 weist zweite Verbindungselemente 13, 13a, hier ausgebildet als Bohrungen, auf. Nicht dargestellt sind Bolzen, welche durch diese Bohrungen zur Verbindung mit der nicht dargestellten Stützeinrichtung geführt werden.

Figur 3 (nicht erfindungsgemäß) zeigt eine vereinfachte perspektivische Innenansicht des Stützholms 3 gemäß Figur 1. Angeformt an den Stützholm 3 sind Bodenplatte 12 und Verbindungsmittel 4. Ebenfalls markiert sind Innenfläche 3a des Stützholms 3 sowie die dazu parallele Begrenzungsfläche 4a des Verbindungsmittels 4. Der Abstand zwischen Innenfläche 3a und Begrenzungsfläche 4a ist so gewählt, dass ein Distanzstück der ersten Palette vom Verbindungsmittel 4 mit vorbestimmtem Abstand umgriffen wird. Der Ladeboden der ersten Palette erstreckt sich oberhalb der horizontalen Fläche 4b des Verbindungsmittels 4. Das Bodenbrett der Palette erstreckt sich durch die Lücke zwischen Verbindungsmittel 4 und Bodenplatte 12. Das Verbindungsmittel 4 wird beim Verbinden von Stützholm 3 und erster Palette in eine ihrer Aussparungen eingeführt.

Figur 4 (nicht erfindungsgemäß) zeigt Ansichten eines zu Figur 1 spiegelsymmetrischen Stützholms 3 mit angeformtem Verbindungsmittel 4. In der linken Darstellung erkennbar ist die Lücke zwischen Bodenplatte 12 und Verbindungsmittel 4, durch welche ein Bodenbrett der ersten Palette geführt wird.

Figur 5 zeigt Projektionen der Haltemanschette 16 gemäß Figur 2 mit gleichen Bezugsziffern. Nicht dargestellt ist, dass Stützfläche 17 Ausnehmungen zur Gewichtsersparnis und bevorzugt zur Verbindung mit der Traghilfe für kleinere zweite Paletten aufweist.

Figur 6 (nicht erfindungsgemäß) zeigt eine spiegelsymmetrische gegenüber der Ausführung nach Figur 1 vereinfachte Ausführungsform des Stützholms 3 mit angeformtem Verbindungsmittel 4 ohne Ausnehmung für ein Spannmittel. Der Stützholm 3 mit angeformtem Verbindungsmittel 4 der Figur 7 (nicht erfindungsgemäß) ist spiegelsymmetrisch zu Figur 6 ausgebildet. Der Stützholm 3 mit angeformtem Verbindungsmittel 4 der Figur 8 (nicht erfindungsgemäß) entspricht abgesehen von der fehlenden Ausnehmung für Spannmittel im Wesentlichen der Ausführungsform gemäß Figur 4. Der Stützholm 3 mit angeformter Halteeinrichtung 4 der Figur 9 (nicht erfindungsgemäß) ist spiegelsymmetrisch zur Ausführung nach Figur 8 ausgebildet.

Figur 10 (nicht erfindungsgemäß) zeigt perspektivisch einen Stützholm 3 gemäß der ersten nicht erfindungsgemäßen Ausführungsform. An den Stützholm 3 ist das Verbindungsmittel 4 angeformt. Die Bodenplatte 12 ist einstückig mit dem Stützholm 3 ausgebildet. Auf den Stützholm 3 aufgeschoben ist die Haltemanschette 16. Die Haltemanschette 16 weist auf ein Stützelement 17, abgestützt durch Strebe 15, sowie zweite Verbindungselemente 13. Der Stützholm 3 ist durch den Schacht 14 verschiebbar geführt. Stützholm 3 und Haltemanschette 16 sind über erste Verbindungselemente 10 und zweite Verbindungselemente 13, beide als Bohrungen ausgebildet, verbunden. Nicht dargestellt sind die Schrauben oder Bolzen, welche durch die Bohrungen geführt sind.

Figur 11 (nicht erfindungsgemäß) zeigt einen Stützholm 3 mit angeformtem Verbindungsmittel 4. Dargestellt ist auch der Steckklotz 18, welcher zwischen die Begrenzungsfläche 4a des Verbindungsmittels 4 und das Distanzstück der nicht dargestellten ersten Palette innerhalb einer ihrer Aussparungen eingesetzt ist. Der Steckklotz 18 wirkt einer für das Einsetzen der zweiten Palette vorteilhaften Relativbewegung zwischen Stützholm 3 und nicht dargestellter erster Palette entgegen, insbesondere beim Transport. Gemäß einer bevorzugten Ausführungsform weist die Begrenzungsfläche 4a einen Vorsprung auf, welcher in eine Nut des Steckklotzes 18 eingreift und einer unerwünschten Verlagerung des Steckklotzes 18 beim Transport entgegenwirkt.

Figur 12 zeigt eine Palette 20 mit Ladeboden 21, Distanzstück 22 und Bodenbrett 23. Unterhalb des Ladebodens 21 und durch Aussparungen 24 der Palette 20 ist die Hubhilfseinrichtung 19 geführt. Gemäß einer bevorzugten Ausführungsform ist die Hubhilfseinrichtung 19 aus einem faserverstärkten Kunststoff oder einem Metallprofil gefertigt. Innerhalb der Aussparungen der Palette 20 greift die Hubhilfseinrichtung 19 unter die horizontale Stützfläche 4b des nicht dargestellten Verbindungsmittels 4. Wenn ein Hubmittel in die Aussparung 24 geführt und die Palette angehoben wird, ist der nicht dargestellte Stützholm 3 über die horizontale Stützfläche 4b und die Hubhilfseinrichtung 19 auf dem Hubmittel abgestützt. Vorteilhaft ist das Bodenbrett 23 dabei nicht Teil des Kraftflusses.

Figur 13 zeigt eine Anordnung mit einer ersten Palette 20, einer zweiten Palette 25, Transporthilfsvorrichtung 1, sowie Spannmittel 26, hier ausgebildet als Spanngurt. Die mit den Stützholmen 3 einstückig ausgebildeten Verbindungsmittel 4 umgreifen die Distanzstücke 22 der ersten Palette 20. Unterhalb des Ladebodens ist die Hubhilfseinrichtung 19 angeordnet. Die Haltmanschetten 16, 16a sind mit demselben Abstand zum Ladeboden 21 der ersten Palette 20 angeordnet. Auf den Stützflächen 17, 17a der Haltemanschetten 16, 16a ruht die zweite Palette 25. Gegen beim Transport unerwünschter Relativbewegung sind die Stützholme 3 mittels des Spanngurts 26 gesichert. Der Spanngurt 26 läuft auch um zwei weitere, in dieser Ansicht nicht dargestellte Stützholme. Die Stützholme 3, 3a erstrecken sich über die Stützelemente 17, 17a hinaus und liegen an der zweiten Palette 25, insbesondere an deren Distanzstücken an. So wirken die verspannten Stützholme 3 einer unerwünschten horizontalen Verlagerung der zweiten Palette 25 vorteilhaft entgegen.

Figur 14 zeigt eine weitere nicht erfindungsgemäße Ausführungsform der Transporthilfsvorrichtung 1 mit besonders ausgebildetem Stützholm 3. Der Stützholm 3 dieser bevorzugten Ausführungsform ist mit Schenkeln ausgebildet, welche über das Scharnier 27 gelenkig miteinander verbunden sind. An einen der Schenkel ist ein Kraftübertragungsstück 4 angeformt. An den anderen Schenkel des Stützholms 3 ist die Bodenplatte 12 angeformt. Das Verbinden von Transporthilfsvorrichtung 1 mit der nicht dargestellten Palette geht zunächst ohne Halteeinrichtung 5 vonstatten. Zunächst wird die Bodenplatte 12 unter das Bodenbrett der ersten Palette gestellt. Der mit der Bodenplatte 12 verbundene Schenkel des Stützholms 3 wird zur Anlage mit der ersten Palette herangeschoben. Anschließend wird der Schenkel mit angeformtem Kraftübertragungsstück 4 an Bodenplatte 12 und die erste Palette geklappt. Dabei wird das Kraftübertragungsstück 4 in eine Aussparung der nicht dargestellten Palette geschoben. Die horizontale Stützfläche 4b wird dabei unterhalb des Ladebodens angeordnet. Anschließend wird die Halteeinrichtung 5 von oben auf die Stützeinrichtung aufgesetzt, sodass der Stützholm 3 in den Kanal 14 einfädelt. Die Halteeinrichtung 5 wird in gewünschter Höhe mit dem Stützholm verbunden. Vorteilhaft legt die Halteeinrichtung 5 den Winkel der Schenkel des Stützholms 3 zueinander fest. Vorteilhaft vereinfacht diese Ausführungsform die Verwendung mit insbesondere USamerikanischen Paletten. Figur 15 (nicht erfindungsgemäß) zeigt einen Stützholm 3 mit angeformtem Kraftübertragungsstück 4 und mit Scharnier 27 gemäß der Ausführungsform nach Figur 14.

Figur 16 zeigt die Traghilfe 28, welche insbesondere zum Abstützen kleinerer zweiter Paletten dient. Die Traghilfe 28 weist Verbindungselemente 29 auf, hier als Bohrungen ausgebildet, welche zur Verbindung mit Stützkörpern verschiedener Stützholme dienen. Mittels dieser Verbindungselemente 29 ist die Traghilfe 28 gegen unerwünschte horizontale Verlagerung gesichert. Vorteilhaft können kleinere zweite Paletten, insbesondere zwei Paletten mit halber Größe der ersten Palette abgestützt werden.

Figur 17 zeigt einen Abschnitt eines Stützholms 3 mit ersten Verbindungselementen 10. In Kulissen 31 des Stützholms 3 sind insbesondere federbelastete Schieber 30 geführt. In diese ersten Verbindungselemente 10 greifen ein nicht dargestellte zweite Verbindungselemente einer Halteeinrichtung. Diese vorzugsweise als Stifte ausgebildeten zweiten Verbindungselemente weisen je einen Einschnitt auf, in welche der insbesondere federbelastete Schieber 30 eingreift. Dazu wird der Schieber 30 gegen eine Feder vorgespannt, sodass die Bohrungen 10 vollflächig für die zweiten Verbindungselemente durchgängig sind. Nach Einsetzen der zweiten Verbindungselemente und Lösen des Schiebers 30 wird dieser mittels der vorspannenden Feder in Eingriff mit den Einschnitten der zweiten Verbindungselemente gebracht und sichert diese gegen unerwünschte Verlagerung.

Figur 18 zeigt einen L-förmigen Querschnitt eines Stützholms 3. Der Stützholm 3 weist einen faserverstärkten Kunststoff mit verschiedenen Einlegern 32, 32a, 32b, 32c auf. Diese sind vorzugsweise metallisch ausgebildet, besonders bevorzugt aus Stahl oder Aluminium. Diese Einleger 32, 32a, 32b, 32c dienen der Erhöhung der Tragkraft des Stützholms 3 und werden bei Herstellung des Stützholms 3 in das Spritzgusswerkzeug eingelegt. Einleger 32 ist als Metallrohr, Einleger 32a als Metallstab, Einleger 32b als gekantetes Metallblech und Einleger 32c als tiefgezogenes Stahlblech ausgebildet. Die beiden letzteren Einleger 32b, 32c weisen vorzugsweise erste Verbindungselemente mit erhöhter Belastbarkeit auf, vorzugsweise als Ausnehmungen, Bohrungen oder Ausstanzungen ausgebildet.

Figur 19 zeigt einen Ausschnitt eines Stützholms 3 in einer bevorzugten Ausführungsform mit einer profilierten Kante. Die profilierte Kante weist erste Verbindungselemente 10 auf. Zweite Verbindungselemente 13, hier als Scheiben dargestellt und in der nicht dargestellten Halteeinrichtung 5 geführt, greifen in die erste Verbindungselemente 10 und sichern vorteilhaft die nicht dargestellte Halteeinrichtung 5 gegen unerwünschte Verlagerung.

Figur 20 zeigt einen Schnitt durch eine bevorzugte Ausführungsform der Transporthilfsvorrichtung 1. Der als Profilschiene ausgebildete, insbesondere metallische Stützholm 3 weist erste Verbindungselemente 10, 10a auf. Die Haltemanschette 16 mit Stützfläche 17 und zweiten Verbindungselementen 13, 13a, umgreift den Stützholm 3 nicht vollständig. Mit Umgreifen der Kanten des Stützholms 3 ist die Haltemanschette 16 aber gegen unerwünschte horizontale Verlagerung (hier in Blattebene) gesichert. Die federbelasteten zweiten Verbindungselemente 13, 13a, hier als Stifte ausgebildet, greifen in die ersten Verbindungselemente 10, 10a des Stützholms 3. So ist die Haltemanschette 16 gegen unerwünschte senkrechte Verlagerung (hier senkrecht zur Blattebene) gesichert.

Figur 21 zeigt eine weitere bevorzugte Ausführungsform der Transporthilfsvorrichtung 1. Der Stützholm 3 ist entsprechend der Ausführungsform nach Figur 20 ausgebildet. Zwei Haltemanschetten 16, 16a weisen zwei Stützflächen 17, 17a auf. Das zweite Verbindungselement 13 ist zweiteilig als Stift und Feder ausgebildet. Der Stift ist mit der Haltemanschette 16 verbunden. Die Feder spannt die Haltemanschette 16a gegen den Stützholm 3 vor. Mit Beaufschlagen der Haltemanschette 16a mit einer Kraft F in dargestellter Richtung wird die Feder vorgespannt und der Stift 13 verlässt die Bohrung 10. Die Haltemanschette 16a kann nun vom Stützholm 3 entfernt und/oder an anderer Stelle am Stützholm 3 befestigt werden. Dazu wird die Haltemanschette 16a mit dem Stützholm 3 in gewünschter Höhe in Anlage gebracht, eine Kraft F in dargestellter Richtung aufgebracht, die Feder vorgespannt und der Stift mit der Bohrung 10 in Deckung gebracht. Mit nachlassender Kraft entspannt sich die Feder und der Stift greift in Bohrung 10 ein. Vorteilhaft können die Haltemanschetten 16, 16a vom Stützholm 3 getrennt aufbewahrt und/oder auch zum Ersatz bei Defekten in beliebiger Menge vorgehalten werden, beispielsweise durch den Mitarbeiter des Versands oder den Fahrer des LKW. Gemäß einer bevorzugten Ausführungsform ist der Stützholm 3 aus einem gekanteten Metallblech oder Metallprofil, besonders bevorzugt aus einem tiefgezogenen Stahlblech gefertigt. Vorteilhaft können die Bohrungen beim Tiefziehen gestanzt werden.

Figur 22 zeigt eine weitere bevorzugte Ausführungsform der Transporthilfsvorrichtung 1. Der aus einem Metallprofil hergestellte Stützholm 3 weist als erste Verbindungselemente 10 ausgestellte Taschen oder ausgestellte Schlaufen auf, besonders bevorzugt gestanzte Ausnehmungen. Die Halteeinrichtung 5 ist als L-förmiges Tragstück bzw. Metallwinkel ausgebildet. Beim Transport bildet die obere Fläche des Metallwinkels die Stützfläche 17. Beim Transport senkrecht nach unten weisende zweite Verbindungselemente 13, hier Laschen, Zungen oder Haken, werden an gewünschter Höhe in erste Verbindungselemente 10 geführt. Vorteilhaft verbessert das Gewicht der aufgesetzten zweiten Palette den Zusammenhalt von Tragstück 5 und Stützeinrichtung 3. Weiter vorteilhaft versteift das eingesetzte Tragstück 5 die Stützeinrichtung 3. Weiter vorteilhaft kann die Stützeinrichtung 3 dieser bevorzugten Ausführungsform der Transporthilfsvorrichtung 1 kostengünstig als "Meterware", insbesondere als Blechpressteil hergestellt werden. Ebenso vorteilhaft kann das als Metallwinkel ausgebildete Tragstück 5 als Blechpressteil kostengünstig hergestellt werden.

Fig. 23 zeigt eine weitere nicht erfindungsgemäße Ausführungsform einer Transporthilfsvorrichtung 1 mit zwei Stützholmen 3 und einer Stützholmverbindungseinrichtung 33 in einem unverbundenen Zustand. Der Stützholm 3 weist an seinem unteren Ende eine Verbindungsteilaufnahme 34 auf, die in der Ausführungsform, die in der Fig. 23 gezeigt ist, als eine Öse ausgebildet ist. Die Stützholmverbindungseinrichtung 33 ist in der Ausführungsform, die in der Fig. 23 gezeigt ist, als eine im Wesentlichen plattenförmige Strebe ausgebildet. Die Strebe 33 weist ein Verbindungsteil 35 auf, das in der Ausführungsform, die in der Fig. 23 gezeigt ist, als ein Haken ausgebildet ist. Weiterhin kann die Strebe 33 mindestens ein Ladeflächenverbindungselement 36 aufweisen, das in der Ausführungsform, die in der Fig. 23 gezeigt ist, als ein Dorn zur Aufnahme in entsprechende Ladeflächenaussparungen einer in der Fig. 25 gezeigten Ladefläche 37 ausgebildet ist

Fig. 24 (nicht erfindungsgemäß) zeigt die Ausführungsform der Transporthilfsvorrichtung aus der Fig. 23 in einem verbundenen Zustand. Die Haken 35 der Strebe 33 greifen in Ösen 34 der Stützholme 3 ein, so dass die untere Palette 20 gegenüber Rutschvorgängen bei einem Transport geschützt wird, da die Strebe 33 im Bereich der unteren Palette 20 angeordnet ist.

Fig. 25 (nicht erfindungsgemäß) zeigt die Ausführungsform der Transporthilfsvorrichtung aus der Fig. 23 mit einem Hubmittel. Aus dieser Figur ist zu erkennen, dass die Strebe 33 nach Anheben und vor Verladen der Einheit in einer ersten Position angeordnet ist, in der zumindest eine Aussparung 24 der unteren Platte 20 für ein Hubmittel 38 frei bleibt, wobei die Haken 35 bereits in die Ösen 34 eingeführt sind.

Fig. 26 (nicht erfindungsgemäß) zeigt die Ausführungsform der Transporthilfsvorrichtung aus der Fig. 23 in einem Zustand, bei dem die Strebe 33 mit der Ladefläche 37 verbunden ist. Nach Absetzen der Einheit auf die Ladefläche 37 nimmt die Strebe 33 eine zweite Position ein, in welcher der Dorn 36 kraftschlüssig mit der Ladefläche 37 verbunden ist, wobei die Haken 35 in den Ösen 34 nach unten rutschen können.

Fig. 27 zeigt eine nicht erfindungsgemäße erste Ausführungsform der Strebe 33, bei der die Strebe 33 im Bereich der Aussparung 24 der ersten Palette 20 ein Fenster mit einer Oberkante aufweist, durch das ein in dieser Figur nicht gezeigtes Hubmittel geführt werden kann, wobei die Oberkante des Fensters im Bereich eines Ladebodens der ersten Palette 20 angeordnet ist.

Fig. 28 zeigt eine nicht erfindungsgemäße zweite Ausführungsform der Strebe 33, bei der eine untere Kante eine Schräge aufweist, mit welcher das Hubmittel, das in die Aussparung 24 geführt wird, die Strebe 33 so anhebt, dass die Haken 35 die Ösen 34 nicht verlassen.

Fig. 29 zeigt eine nicht erfindungsgemäße dritte Ausführungsform der Stützholmverbindungseinrichtung, bei der eine Oberkante einer längsseitigen Öffnung 40, welche beim Transport die Aussparung 24 teilweise verdeckt, eine Schräge aufweist, mit welcher das Hubmittel, das in die Aussparung 24 geführt werden kann, die Strebe 33 so anhebt, dass die Haken 35 die Ösen 34 nicht verlassen.

Fig. 30 zeigt eine weitere nicht erfindungsgemäße Ausführungsform der Transporthilfsvorrichtung mit einem Stützungsteil 43 und Fig. 31 zeigt einen Montageschritt bei dieser Transporthilfsvorrichtung. Das Stützungsteil 43 weist Verbindungsteile 41 auf, während der Stützholm 3 entsprechend angeordneten Aufnahmen 42 für die Verbindungsteile 41 aufweist. In der Fig. 31 ist gezeigt, dass der Stützholm 3 auf das Stützungsteil 43 derart aufgebracht wird, dass die Verbindungsteile 41 in die Aufnahmen 42 eingreifen, so dass die Stabilität der Transporthilfsvorrichtung erhöht werden kann.

Fig. 32 zeigt eine perspektivische Darstellung einer weiteren bevorzugten Ausführungsform der Transporthilfsvorrichtung. Fig. 33 zeigt eine Unteransicht dieser Transporthilfsvorrichtung und Fig. 34 zeigt eine Querschnittsdarstellung dieser Transporthilfsvorrichtung. Bevorzugt weist diese Transporthilfsvorrichtung vier Stützholme 3 mit Verbindungsaufnahmeteilen 34 auf, wobei die Verbindungsaufnahmeteile 34 zur Aufnahme einer Stützholmverbindungseinrichtung 33 ausgebildet sind, die z. B. als eine Querstange mit zwei Verbindungsteilen ausgebildet sein kann. Die Figuren 35 und 36 zeigen perspektivische Darstellungen eines Stützholms 3 dieser Transporthilfsvorrichtung, wobei der Stützholm 3 in diesem Beispiel vier an seiner Außenseite angebrachte Verbindungsaufnahmeteile 34 und zwei an seiner Innenseite angebrachte, bevorzugt lösbar angebrachte Halteeinrichtungen 5 aufweist.

Die Figuren 37 und 38 zeigen ein weiteres Ausführungsbeispiel für einen Stützholm 3 mit einer rechtsseitig bzw. einer linksseitig angeordneten Verbindungseinrichtung, die mindestens eine stabförmige horizontale Stützfläche 4b aufweist. Bevorzugt weist die stabförmige horizontale Stützfläche 4b eine Höhe von ungefähr 21 mm auf.

Weiterhin zeigen die Figuren 39 und 40 noch ein weiteres Ausführungsbeispiel für einen Stützholm 3 mit einer rechtsseitig bzw. einer linksseitig angeordneten Verbindungseinrichtung, die mindestens eine stabförmige horizontale Stützfläche 4b aufweist.

Die Figuren 41 und 42 zeigen Draufsichten auf ein weiteres Ausführungsbeispiel für einen Stützholm 3 mit einer rechtsseitig bzw. einer linksseitig angeordneten Verbindungseinrichtung, die zwei stabförmige horizontale Stützflächen 4b, 4d und eine bogenförmige Stützfläche 4c aufweist. Bevorzugt steht die erste stabförmige horizontale Stützfläche 4b in einem Winkel von ungefähr 90° von dem Stützholm 3 ab, während die zweite stabförmige horizontale Stützfläche 4d in einer horizontalen Richtung entlang des Stützholmes ausgebildet ist. Die bogenförmige Stützfläche 4c verbindet die zwei Enden der zwei stabförmigen horizontalen Stützflächen 4b, 4d. Vorzugsweise ist die bogenförmige Stützfläche 4c angeschrägt ausgestaltet, wodurch ein leichteres Einfügen der Paletten ermöglicht wird. Bevorzugt weist für dieses Ausführungsbeispiel die erste stabförmige horizontale Stützfläche 4b eine Länge von ungefähr 300 mm auf und weist die zweite stabförmige horizontale Stützfläche 4d eine Länge von ungefähr 310 mm auf.

Die Figuren 43 und 44 zeigen noch ein weiteres Ausführungsbeispiel für einen Stützholm 3 mit einer rechtsseitig bzw. einer linksseitig angeordneten Verbindungseinrichtung, die mindestens eine stabförmige horizontale Stützfläche 4b aufweist.

Weiterhin zeigen die Figuren 45 und 46 noch ein weiteres Ausführungsbeispiel für einen Stützholm 3 mit einer rechtsseitig bzw. einer linksseitig angeordneten Verbindungseinrichtung, die mindestens eine stabförmige horizontale Stützfläche 4b aufweist.

Die Figuren 47 und 48 zeigen Draufsichten auf ein weiteres Ausführungsbeispiel für einen Stützholm 3 mit einer rechtsseitig bzw. einer linksseitig angeordneten Verbindungseinrichtung, die zwei stabförmige horizontale Stützflächen 4b, 4d aufweist. Bevorzugt steht die erste stabförmige horizontale Stützfläche 4b in einem Winkel von ungefähr 90° von dem Stützholm 3 ab, während die zweite stabförmige horizontale Stützfläche 4d in einer horizontalen Richtung entlang des Stützholmes ausgebildet ist. Bevorzugt weist für dieses Ausführungsbeispiel die erste stabförmige horizontale Stützfläche 4b eine Länge von ungefähr 285 mm auf und weist die zweite stabförmige horizontale Stützfläche 4d eine Länge von ungefähr 310 mm auf. Vorzugsweise weisen die Stützholme 3 eine Wandstärke von weniger als 22 mm auf. Weiterhin vorzugsweise weisen die Stützholme 3 eine Höhe von ungefähr 1,3 m auf.

Die Figuren 49 bis 52 zeigen ein weiteres Ausführungsbeispiel für einen eine Bodenplatte 12 aufweisenden Stützholm 3 mit einem oberen Randabschnitt 47, der zur besseren Einführung der Paletten beim Stapeln aufgeweitet ist, wobei die Fig. 49 eine Vorderansicht dieses Stützholmes 3, die Fig. 50 eine Seitenansicht dieses Stützholmes 3, die Fig. 51 eine Draufsicht auf diesen Stützholm 3 und die Fig. 52 eine perspektivische Darstellung dieses Stützholmes 3 zeigt und zur Vermeidung von Wiederholungen für die in den vorstehenden Ausführungsbeispielen besprochenen Merkmale Bezug auf die entsprechenden Beschreibungsteile genommen wird. Vorzugsweise weist der obere Randabschnitt 47 eine Höhe von ungefähr 50 mm auf.

Die Figuren 53 bis 56 zeigen ein weiteres Ausführungsbeispiel für einen keine Bodenplatte aufweisenden Stützholm 3 mit einem oberen Randabschnitt 47, der zur besseren Einführung der Paletten beim Stapeln aufgeweitet ist, wobei die Fig. 53 eine Vorderansicht dieses Stützholmes 3, die Fig. 54 eine Seitenansicht dieses Stützholmes 3, die Fig. 55 eine Draufsicht auf diesen Stützholm 3 und die Fig. 56 eine perspektivische Darstellung dieses Stützholmes 3 zeigt und zur Vermeidung von Wiederholungen für die in den vorstehenden Ausführungsbeispielen besprochenen Merkmale Bezug auf die entsprechenden Beschreibungsteile genommen wird. Wie aus den Figuren 53 bis 56 zu erkennen ist, weist dieser Stützholm 3 an seinem Fußbereich eine, vorzugsweise außenseitig angeordnete, Standunterstützung 45 auf, wodurch die durch das Gewicht der Paletten hervorgerufene Kraft besser auf dem Boden verteilt und eine Überbelastung der unteren Kanten des Stützholmes 3 vermieden werden kann.

Die Figuren 57 bis 59 zeigen ein weiteres Ausführungsbeispiel für eine Verbindung zweier Stützholme, wobei die Fig. 57 eine perspektivische Darstellung der Stützholmverbindungseinrichtung 34a mit einem ersten Verbindungsteil 35a und einem zweiten Verbindungsteil 35b, die Fig. 58 ein Detail zu dem zweiten Verbindungsteil 35b und die Fig. 59 die Verbindung zweier Stützholme 3 mittels der Stützholmverbindungseinrichtung 34a zeigt und zur Vermeidung von Wiederholungen für die in den vorstehenden Ausführungsbeispielen besprochenen Merkmale Bezug auf die entsprechenden Beschreibungsteile genommen wird. Wie aus den Figuren 57 bis 59 zu erkennen ist, kann die Stützholmverbindungseinrichtung 34a längsseitig an ihren äußeren Enden zwei Endbereiche 44 mit einem ersten Verbindungsteil 35a und einem zweiten Verbindungsteil 35b aufweisen. Zur Verbindung der Stützholme 3 kann das erste Verbindungsteil 35a in eine erste Verbindungsteilaufnahme 34a und das zweite Verbindungsteil 35b in eine zweite Verbindungsteilaufnahme 34b eingefügt werden. Vorzugsweise sind die Endbereiche 44 zur Anlage an den Stützholm ausgestaltet und sind das erste Verbindungsteil 35a und das zweite Verbindungsteil 35b an, vorzugsweise an verschiedenen, Anlageflächen der Endbereiche 44 angeordnet.

Die Figuren 60 bis 63 zeigen ein nicht erfindungsgemäßes weiteres Ausführungsbeispiel für die Halterung der Paletten 20 mit eine Bodenplatte 12 aufweisenden Stützholmen 3, wobei die Fig. 60 eine perspektivische Darstellung des Stützholmes 3 mit der Palette 20, die Fig. 61 eine Vorderansicht des Stützholmes 3, die Fig. 62 eine Seitenansicht des Stützholmes 3 und die Fig. 63 eine Draufsicht auf den Stützholm 3 zeigt und zur Vermeidung von Wiederholungen für die in den vorstehenden Ausführungsbeispielen besprochenen Merkmale Bezug auf die entsprechenden Beschreibungsteile genommen wird. Wie aus den Figuren 60 bis 63 zu erkennen ist, weist der Stützholm 3 eine Palettenaufnahme 46 auf, in welche die Palette 20 zur Halterung eingebracht werden kann. Vorzugsweise weist die Palettenaufnahme 46 ein Palettenaufnahmeoberteil 48, vorzugsweise zwei oder mehrere Palettenaufnahmeoberteile 48, und ein Palettenaufnahmeunterteil 49 auf, zwischen denen die Palette eingebracht werden kann. Vorzugsweise sind die beiden Palettenaufnahmeoberteile 48 mit einem an die Breite eines Ladebretts angepassten Abstand angeordnet, so dass ein Ladebrett 20a der Palette 20 zwischen den auf einem Ladebrettträger 20b aufliegenden Palettenaufnahmeoberteilen 48 eingebracht werden kann.

Die Figuren 64 bis 67 zeigen ein nicht erfindungsgemäßes weiteres Ausführungsbeispiel für die Halterung der Paletten 20 mit eine Standunterstützung 45 und keine Bodenplatte aufweisenden Stützholmen 3, wobei die Fig. 64 eine perspektivische Darstellung des Stützholmes 3 mit der Palette 20, die Fig. 65 eine Vorderansicht des Stützholmes 3, die Fig. 66 eine Seitenansicht des Stützholmes 3 und die Fig. 67 eine Draufsicht auf den Stützholm 3 zeigt und zur Vermeidung von Wiederholungen für die in den vorstehenden Ausführungsbeispielen besprochenen Merkmale Bezug auf die entsprechenden Beschreibungsteile genommen wird.

Die Figuren 68 bis 70 zeigen ein weiteres Ausführungsbeispiel eines eine Bodenplatte 12 aufweisenden Stützholmes 3, der nicht an die Abmessungen von Europaletten, sondern an die Abmessungen von US-Paletten angepasst ist, wobei die Fig. 68 eine Vorderansicht dieses Stützholmes 3 mit einer Palette, die Fig. 69 eine Seitenansicht dieses Stützholmes 3 und die Fig. 70 eine Draufsicht auf diesen Stützholm 3 zeigt und zur Vermeidung von Wiederholungen für die in den vorstehenden Ausführungsbeispielen besprochenen Merkmale Bezug auf die entsprechenden Beschreibungsteile genommen wird.

Die Figuren 71 bis 73 zeigen ein weiteres Ausführungsbeispiel eines keine Bodenplatte aufweisenden Stützholmes 3, der nicht an die Abmessungen von Europaletten, sondern an die Abmessungen von US-Paletten angepasst ist, wobei die Fig. 71 eine Vorderansicht dieses Stützholmes 3 mit einer Palette, die Fig. 72 eine Seitenansicht dieses Stützholmes 3 und die Fig. 73 eine Draufsicht auf diesen Stützholm 3 zeigt und zur Vermeidung von Wiederholungen für die in den vorstehenden Ausführungsbeispielen besprochenen Merkmale Bezug auf die entsprechenden Beschreibungsteile genommen wird.

### Bezugszeichenliste

- 1: Transporthilfsvorrichtung
- 3: Stützholm
- 3a: Innenfläche des Stützholms
- 4: Verbindungseinrichtung
- 4a: Begrenzungsfläche der Verbindungseinrichtung
- 4b: erste horizontale Stützfläche
- 4c: bogenförmige Stützfläche
- 4d: zweite horizontale Stützfläche
- 5, 5a: Halteeinrichtung
- 10, 10a: erstes Verbindungselement
- 11: Ausnehmung
- 12: Bodenplatte
- 13, 13a: zweites Verbindungselement
- 14: Schacht der Halteeinrichtung
- 15: Strebe
- 16, 16a: Halteeinrichtung
- 17, 17a: Stützfläche der Halteeinrichtung
- 18: Steckklotz
- 19: Hubhilfseinrichtung
- 20: erste Palette
- 20a: Ladebrett
- 20b: Ladebrettträger
- 21: Ladeboden der ersten Palette
- 22: Distanzstück
- 23: Bodenbrett
- 24: Aussparung
- 25: zweite Palette
- 26: Spannmittel
- 27: Scharnier
- 28: Traghilfe
- 29: Verbindungselement
- 30: Schieber
- 31: Kulissen des Stützholms
- 32: Einleger, Metallrohr
- 32a: Einleger, Metallstab
- 32b: Einleger, gekantetes Metallblech
- 32c: Einleger, tiefgezogenes Stahlblech
- 33,33a: Stützholmverbindungseinrichtung
- 34: Verbindungsteilaufnahme des Stützholms
- 34a: erste Verbindungsteilaufnahme
- 34b: zweite Verbindungsteilaufnahme
- 35: Verbindungsteil der Stützholmverbindungseinrichtung
- 35a: erstes Verbindungsteil
- 35b: zweites Verbindungsteil
- 36: Ladeflächenverbindungselement
- 37: Ladefläche
- 38: Hubmittel
- 39: längsseitige Aussparung
- 40: längsseitige Öffnung
- 41: Verbindungsteil
- 42: Aufnahme
- 43: Stützungsteil
- 44: Endbereich
- 45: Standunterstützung
- 46: Palettenaufnahme
- 47: Randabschnitt
- 48: Palettenaufnahmeoberteil
- 49: Palettenaufnahmeunterteil

## Patentansprüche

1. Transporthilfsvorrichtung (1) für Paletten (20, 25), die einen beim Transport im Wesentlichen horizontal ausgerichteten Ladeboden (21) aufweisen, umfassend
- eine Stützeinrichtung (3), welche sich beim Transport im Wesentlichen in vertikaler Richtung erstreckt und zumindest einen sich beim Transport im Wesentlichen in vertikaler Richtung erstreckenden Stützholm (3) aufweist, wobei der Stützholm (3) einen L-förmigen Querschnitt mit einem ersten und einem zweiten Schenkel aufweist;
- eine Verbindungseinrichtung (4, 4a, 4b), welche diese Stützeinrichtung (3) mit wenigstens einer ersten, insbesondere unteren Palette (20) verbindet und zwei horizontale Stützflächen (4b, 4d) aufweist, und
- eine Halteeinrichtung (5, 5a, 16, 16a), welche mit dieser Stützeinrichtung verbunden ist und dafür vorgesehen ist, wenigstens eine zweite Palette (25) im vertikalen Abstand zu dieser wenigstens einen ersten Palette (20) zu halten,
wobei die Verbindungseinrichtung (4) ein Verbindungsmittel aufweist, das als Kraftübertragungsstück mit einer Begrenzungsfläche (4a) ausgebildet ist, und wobei das Kraftübertragungsstück mit dem ersten Schenkel des L-förmigen Stützholms (3) verbunden ist und die Begrenzungsfläche (4a) einen vorbestimmten Abstand zum zweiten Schenkel desselben Stützholmes (3) aufweist,
**dadurch gekennzeichnet, dass** das Kraftübertragungsstück im Wesentlichen plattenförmig ausgebildet ist sowie einen ersten und zweiten Schenkel zur Ausbildung der zwei horizontalen Stützflächen (4b, 4d) aufweist, wobei sich der zweite Schenkel insbesondere rechtwinklig zum ersten Schenkel und im montierten Zustand im Wesentlichen parallel zum Ladeboden der Palette innerhalb einer ihrer Aussparungen erstreckt, so dass ein Hubmittel, das in diese Aussparung zum Anheben der ersten Palette geführt wird, gleichzeitig das Kraftübertragungsstück anhebt.

2. Transporthilfsvorrichtung (1) nach Anspruch 1, **dadurch gekennzeichnet, dass** die Begrenzungsfläche (4a) des Kraftübertragungsstücks im Wesentlichen parallel zum zweiten Schenkel des Stützholms (3) ausgerichtet ist.

3. Transporthilfsvorrichtung (1) nach Anspruch 1 oder 2, **dadurch gekennzeichnet, dass** der Stützholm (3) zumindest eine Innenfläche (3a) aufweist, welche beim Transport einer ersten (20) und/oder zweiten Palette (25) zugewandt ist und dass die Begrenzungsfläche (4a) im Wesentlichen parallel zu der Innenfläche (3a) der Stützeinrichtung (3) ausgerichtet ist.

4. Transporthilfsvorrichtung (1) nach einem der vorhergehenden Ansprüche, **dadurch gekennzeichnet, dass** die Stützeinrichtung zwei Stützholme (3), vorzugsweise vier Stützholme (3) aufweist und dass die Transporthilfsvorrichtung (1) mindestens eine Stützholmverbindungseinrichtung (33), vorzugsweise zwei Stützholmverbindungseinrichtungen (33) aufweist, wobei die Stützholme (3) zur Verbindung mit der Stützholmverbindungseinrichtung (33) ausgebildet sind.

5. Transporthilfsvorrichtung (1) nach Anspruch 4, **dadurch gekennzeichnet, dass** die Stützholme (3) eine Verbindungsteilaufnahme (34) zur Aufnahme eines Verbindungsteils (35) der Stützholmverbindungseinrichtung (33) aufweisen, wobei vorzugsweise die Verbindungsteilaufnahme (34) des Stützholmes (3) als eine Öse und das Verbindungsteil (35) der Stützholmverbindungseinrichtung (33) als ein Haken ausgebildet ist.

6. Transporthilfsvorrichtung (1) nach Anspruch 4 oder 5, **dadurch gekennzeichnet, dass** die Stützholmverbindungseinrichtung (33a) an beiden Enden jeweils einen Endbereich (44) aufweist, der zur Anlage an die Innenseiten der Stützholme (3) angepasst ist, vorzugsweise quaderförmig ausgebildet ist.

7. Transporthilfsvorrichtung (1) nach Anspruch 6, **dadurch gekennzeichnet, dass** die Endbereiche jeweils ein erstes Verbindungsteil (35a), das vorzugsweise an der nach außen gerichteten Stirnfläche der Endbereiches (44) angeordnet ist, und ein zweites Verbindungsteil (35b), das vorzugsweise parallel zur Längsrichtung der Stützholmverbindungseinrichtung (33a) angeordnet ist, aufweisen, und dass die Stützholme (3) mindestens eine erste Verbindungsteilaufnahme (34a) zur Aufnahme des ersten Verbindungsteils (35a) und mindestens eine zweite Verbindungsteilaufnahme (34b) zur Aufnahme des zweiten Verbindungsteils (35b) aufweisen.

8. Transporthilfsvorrichtung (1) nach Anspruch 7, **dadurch gekennzeichnet, dass** die erste Verbindungsteilaufnahme (34a) als eine erste Aussparung in dem Stützholm (3) ausgebildet ist, dass die zweite Verbindungsteilaufnahme (34b) als eine zweite Aussparung in dem Stützholm (3) ausgebildet ist, dass das erste Verbindungsteil (35a) als ein erster formstabiler Streifen zur Durchführung durch die erste Aussparung ausgebildet ist und dass das zweite Verbindungsteil (35b) als ein zweiter formstabiler Streifen zur Durchführung durch die zweite Aussparung ausgebildet ist.

9. Transporthilfsvorrichtung (1) nach Anspruch 8, **dadurch gekennzeichnet, dass** der zweite formstabile Streifen (35b) in einem von der Stützholmverbindungseinrichtung (33a) beabstandeten Bereich einen Knick oder eine Biegung aufweist.

10. Transporthilfsvorrichtung (1) nach einem der vorhergehenden Ansprüche, **dadurch gekennzeichnet, dass** die Verbindungseinrichtung (4) den bzw. die Stützholme (3) mit der ersten Palette (20) jeweils in einem vorbestimmten Bereich, vorzugsweise jeweils im Bereich einer Ecke der im Wesentlichen rechteckigen ersten Palette (20), insbesondere form- und/oder kraftschlüssig verbindet.

11. Transporthilfsvorrichtung (1) nach einem der vorhergehenden Ansprüche, **dadurch gekennzeichnet, dass** die Verbindungseinrichtung (4) ferner eine bogenförmige horizontale Stützfläche (4c) aufweist, die bevorzugt zur Verbindung zweier Enden der zwei horizontalen Stützflächen (4b, 4d) ausgestaltet und angeordnet ist.

12. Transporthilfsvorrichtung (1) nach einem der vorhergehenden Ansprüche, **dadurch gekennzeichnet, dass** der Stützholm (3) unterseitig eine Bodenplatte (12) aufweist, die zur Aufnahme der ersten Palette (20) ausgestaltet und angeordnet ist.

13. Transporthilfsvorrichtung (1) nach einem der vorhergehenden Ansprüche, **dadurch gekennzeichnet, dass** der Stützholm (3) eine Palettenaufnahme (46) aufweist, die für ein Einschieben der Paletten ausgestaltet ist.

14. Transporthilfsvorrichtung (1) nach Anspruch 13, **dadurch gekennzeichnet, dass** die Palettenaufnahme (46) mindestens ein Palettenaufnahmeoberteil (48) und mindestens ein Palettenaufnahmeunterteil (49) aufweist.

15. Transporthilfsvorrichtung (1) nach Anspruch 14, **dadurch gekennzeichnet, dass** das Palettenaufnahmeoberteil (48) und das Palettenaufnahmeunterteil (49) derart angeordnet sind, dass zwischen dem Palettenaufnahmeoberteil (48) und dem Palettenaufnahmeunterteil (49) ein Ladebrettträger (20b) der ersten Palette (20) eingebracht werden kann.

## Claims

1. Auxiliary transport device (1) for pallets (20, 25) which have a loading base (21) which is oriented substantially horizontally during transport, comprising
- a support device (3) which extend substantially in the vertical direction during transport and has at least one support member (3) which extends substantially in the vertical direction during transport, wherein the support member (3) has an L-shaped cross section with a first and a second leg;
- a connecting device (4, 4a, 4b) which connects this support device (3) to at least one first, in particular lower, pallet (20) and has two horizontal support surfaces (4b, 4d), and
- a holding device (5, 5a, 16, 16a) which is connected to this support device and is provided to hold at least one second pallet (25) at a vertical distance from this at least one first pallet (20),
wherein the connecting device (4) has a connecting means which is designed as a force transmission piece with a boundary surface (4a), and wherein the force transmission piece is connected to the first leg of the L-shaped support member (3), and the boundary surface (4a) has a predetermined distance from the second leg of the same support member (3),
**characterized in that** the force transmission piece is substantially plate-shaped in form and has a first and second leg for forming the two horizontal support surfaces (4b, 4d), wherein the second leg extends in particular at a right angle to the first leg and in the mounted state substantially parallel to the loading base of the pallet within one of its recesses, with the result that a lifting means, which is guided into this recess to lift the first pallet, simultaneously lifts the force transmission piece.

2. Auxiliary transport device (1) according to Claim 1, **characterized in that** the boundary surface (4a) of the force transmission piece is oriented substantially parallel to the second leg of the support member (3).

3. Auxiliary transport device (1) according to Claim 1 or 2, **characterized in that** the support member (3) has at least one inner surface (3a) which faces towards a first (20) and/or second pallet (25) during transport, and **in that** the boundary surface (4a) is oriented substantially parallel to the inner surface (3a) of the support device (3).

4. Auxiliary transport device (1) according to one of the preceding claims, **characterized in that** the support device has two support members (3), preferably four support members (3), and **in that** the auxiliary transport device (1) has at least one support member connecting device (33), preferably two support member connecting devices (33), wherein the support members (3) are designed for connection to the support member connecting device (33).

5. Auxiliary transport device (1) according to Claim 4, **characterized in that** the support members (3) have a connecting part receptacle (34) for receiving a connecting part (35) of the support member connecting device (33), wherein preferably the connecting part receptacle (34) of the support member (3) takes the form of an eye, and the connecting part (35) of the support member connecting device (33) takes the form of a hook.

6. Auxiliary transport device (1) according to Claim 4 or 5, **characterized in that** the support member connecting device (33a) has at both ends a respective end region (44) which is adapted to bear on the inner sides of the support members (3), and is preferably cuboidal in form.

7. Auxiliary transport device (1) according to Claim 6, **characterized in that** the end regions each have a first connecting part (35a), which is preferably arranged on the outwardly directed end face of the end regions (44), and a second connecting part (35b), which is preferably arranged parallel to the longitudinal direction of the support member connecting device (33a), and **in that** the support members (3) have at least one first connecting part receptacle (34a) for receiving the first connecting part (35a) and at least one second connecting part receptacle (34b) for receiving the second connecting part (35b).

8. Auxiliary transport device (1) according to Claim 7, **characterized in that** the first connecting part receptacle (34a) takes the form of a first cutout in the support member (3), **in that** the second connecting part receptacle (34b) takes the form of a second cutout in the support member (3), **in that** the first connecting part (35a) takes the form of a first dimensionally stable strip for guiding through the first cutout, and **in that** the second connecting part (34b) takes the form of a second dimensionally stable strip for guiding through the second cutout.

9. Auxiliary transport device (1) according to Claim 8, **characterized in that** the second dimensionally stable strip (35b) has a kink or a bend in a region which is spaced apart from the support member connecting device (33a).

10. Auxiliary transport device (1) according to one of the preceding claims, **characterized in that** the connecting device (4) connects the support member or members (3) to the first pallet (20) in each case in a predetermined region, preferably in each case in the region of a corner of the substantially rectangular first pallet (20), in particular in a form-fitting and/or force-fitting manner.

11. Auxiliary transport device (1) according to one of the preceding claims, **characterized in that** the connecting device (4) further has an arcuate horizontal support surface (4c) which is preferably configured and arranged to connect two ends of the two horizontal support surfaces (4b, 4d).

12. Auxiliary transport device (1) according to one of the preceding claims, **characterized in that** the support member (3) has on its underside a base plate (12) which is configured and arranged to receive the first pallet (20).

13. Auxiliary transport device (1) according to one of the preceding claims, **characterized in that** the support member (3) has a pallet receptacle (46) which is configured for insertion of the pallets.

14. Auxiliary transport device (1) according to Claim 13, **characterized in that** the pallet receptacle (46) has at least one pallet receptacle upper part (48) and at least one pallet receptacle lower part (49).

15. Auxiliary transport device (1) according to Claim 14, **characterized in that** the pallet receptacle upper part (48) and the pallet receptacle lower part (49) are arranged in such a way that a loading board carrier (20b) of the first pallet (20) can be introduced between the pallet receptacle upper part (48) and the pallet receptacle lower part (49).

## Revendications

1. Dispositif auxiliaire de transport (1) pour palettes (20, 25), lesquelles présentent un fond de chargement (21) orienté sensiblement à l'horizontale lors du transport, comprenant
- un dispositif de support (3), lequel s'étend sensiblement dans la direction verticale lors du transport et comporte au moins un longeron de support (3) s'étendant sensiblement dans la direction verticale lors du transport, dans lequel le longeron de support (3) comporte une section en forme de L avec une première et une deuxième patte ;
- un dispositif de liaison (4, 4a, 4b), lequel relie ce dispositif de support (3) à au moins une première palette (20), en particulier inférieure, et comporte deux surfaces de support horizontales (4b, 4d), et
- un dispositif de retenue (5, 5a, 16, 16a), lequel est relié à ce dispositif de support et est prévu pour retenir au moins une deuxième palette (25) à distance verticale de cette au moins une première palette (20),
dans lequel le dispositif de liaison (4) comporte un moyen de liaison, lequel est réalisé comme pièce de transfert de force dotée d'une surface de limitation (4a), et dans lequel la pièce de transfert de force est reliée à une première patte du longeron de support (3) en forme de L et la surface de limitation (4a) présente une distance prédéfinie par rapport à la deuxième patte de ce même longeron de support (3),
**caractérisé en ce que** la pièce de transfert de force est réalisée sensiblement en forme de plaque et comporte une première et une deuxième patte afin de réaliser les deux surfaces de support horizontales (4b, 4d), dans lequel la deuxième patte s'étend en particulier à angle droit par rapport à la première patte et, dans l'état monté, sensiblement en parallèle du fond de chargement de la palette à l'intérieur d'un de ses évidements, de sorte qu'un moyen de levage, lequel est guidé dans cet évidement afin de soulever la première palette, soulève simultanément la pièce de transfert de force.

2. Dispositif auxiliaire de transport (1) selon la revendication 1, **caractérisé en ce que** la surface de limitation (4a) de la pièce de transfert de force est orientée de manière sensiblement parallèle à la deuxième patte du longeron de support (3).

3. Dispositif auxiliaire de transport (1) selon la revendication 1 ou 2, **caractérisé en ce que** le longeron de support (3) comporte au moins une surface interne (3a), laquelle est tournée vers une première (20) et/ou une deuxième palette (25) lors du transport et **en ce que** la surface de limitation (4a) est orientée de manière sensiblement parallèle à la surface interne (3a) du dispositif de support (3).

4. Dispositif auxiliaire de transport (1) selon l'une des revendications précédentes, **caractérisé en ce que** le dispositif de support comporte deux longerons de support (3), de préférence quatre longerons de support (3) et **en ce que** le dispositif auxiliaire de transport (1) comporte au moins un dispositif de liaison de longeron de support (33), de préférence deux dispositifs de liaison de longeron de support (33), dans lequel les longerons de support (3) sont réalisés pour la liaison avec le dispositif de liaison de longeron de support (33).

5. Dispositif auxiliaire de transport (1) selon la revendication 4, **caractérisé en ce que** les longerons de support (3) comportent un logement de partie de liaison (34) afin de recevoir une partie de liaison (35) du dispositif de liaison de longeron de support (33), dans lequel le logement de partie de liaison (34) du longeron de support (3) est de préférence réalisé comme un œillet et la partie de liaison (35) du dispositif de liaison de longeron de support (33) est réalisée comme un crochet.

6. Dispositif auxiliaire de transport (1) selon la revendication 4 ou 5, **caractérisé en ce que** le dispositif de liaison de longeron de support (33a) comporte respectivement une région d'extrémité (44) à ses deux extrémités, laquelle est adaptée pour s'appuyer sur les faces internes des longerons de support (3), de préférence réalisée en forme rectangulaire.

7. Dispositif auxiliaire de transport (1) selon la revendication 6, **caractérisé en ce que** les régions d'extrémité comportent respectivement une première partie de liaison (35a), laquelle est de préférence disposée sur la surface avant dirigée vers l'extérieur de la région d'extrémité (44), et une deuxième partie de liaison (35b), laquelle est de préférence disposée parallèlement à la direction longitudinale du dispositif de liaison de longeron de support (33a), et **en ce que** les longerons de support (3) comportent au moins un premier logement de partie de liaison (34a) afin de recevoir la première partie de liaison (35a) et au moins un deuxième logement de partie de liaison (34b) afin de recevoir la deuxième partie de liaison (35b).

8. Dispositif auxiliaire de transport (1) selon la revendication 7, **caractérisé en ce que** le premier logement de partie de liaison (34a) est réalisé comme un premier évidement dans le longeron de support (3), **en ce que** le deuxième logement de partie de liaison (34b) est réalisé comme un deuxième évidement dans le longeron de support (3), **en ce que** la première partie de liaison (35a) est réalisée comme une première bande de forme stable destinée à passer à travers le premier évidement et **en ce que** la deuxième partie de liaison (35b) est réalisée comme une deuxième bande de forme stable destinée à passer à travers le deuxième évidement.

9. Dispositif auxiliaire de transport (1) selon la revendication 8, **caractérisé en ce que** la deuxième bande de forme stable (35b) comporte un coude ou une courbure dans une région à distance du dispositif de liaison de longeron de support (33a).

10. Dispositif auxiliaire de transport (1) selon l'une des revendications précédentes, **caractérisé en ce que** le dispositif de liaison (4) relie le ou les longerons de support (3) à la première palette (20) respectivement dans une région prédéfinie, de préférence respectivement dans la région d'un coin de la première palette (20) sensiblement rectangulaire, en particulier par engagement par correspondance de formes et/ou par force.

11. Dispositif auxiliaire de transport (1) selon l'une des revendications précédentes, **caractérisé en ce que** le dispositif de liaison (4) comporte en outre une surface de support (4c) horizontale en forme d'arc, laquelle est de préférence configurée et disposée pour relier les deux extrémités des deux surfaces de support (4b, 4d) horizontales.

12. Dispositif auxiliaire de transport (1) selon l'une des revendications précédentes, **caractérisé en ce que** le longeron de support (3) comporte du côté inférieur une plaque de fond (12), laquelle est configurée et disposée pour recevoir la première palette (20).

13. Dispositif auxiliaire de transport (1) selon l'une des revendications précédentes, **caractérisé en ce que** le longeron de support (3) comporte un logement de palette (46), lequel est configuré pour une insertion des palettes.

14. Dispositif auxiliaire de transport (1) selon la revendication 13, **caractérisé en ce que** le logement de palette (46) comporte au moins une partie supérieure de logement de palette (48) et au moins une partie inférieure de logement de palette (49).

15. Dispositif auxiliaire de transport (1) selon la revendication 14, **caractérisé en ce que** la partie supérieure de logement de palette (48) et la partie inférieure de logement de palette (49) sont disposées de telle sorte qu'un support de plateau de chargement (20b) de la première palette (20) est disposé entre la partie supérieure de logement de palette (48) et la partie inférieure de logement de palette (49).
